# EUROPÄISCHE PATENTSCHRIFT

(11) **EP 0 544 244 B1**
(45) Veröffentlichungstag und Bekanntmachung des Hinweises auf die Patenterteilung: **16.07.1997**
(21) Anmeldenummer: 92120039.0
(22) Anmeldetag: 25.11.1992
(51) Int. Cl.: H01H 37/48, H01H 37/04, H01H 1/58

(54) **Temperaturerfassungs-Gerät**
Temperature - detector
Dispositif pour détecter la température

(30) Priorität: 26.11.1991 DE 4138817
(43) Veröffentlichungstag der Anmeldung: 02.06.1993
(73) Patentinhaber: E.G.O. Elektro-Gerätebau GmbH, 75038 Oberderdingen (DE)
(72) Erfinder: Petri, Heinz, W-7518 Bretten (DE); Mannuss, Siegfried, W-7137 Sternenfels (DE)
(74) Vertreter: Patentanwälte Ruff, Beier, Schöndorf und Mütschele

(56) Entgegenhaltungen:
- EP-A- 0 410 119
- EP-A- 0 416 335
- DE-A- 2 839 161
- DE-A- 3 410 442
- FR-A- 2 548 825

## Beschreibung

Die Erfindung betrifft ein Temperaturerfassungsgerät nach dem Oberbegriff des Patentanspruches 1. Es kann zur Temperaturerfassung mit einem einzigen oder mehreren Steuergliedern, wie Temperaturfühlern dienen. Solche Geräte werden z.B. für in Haushalten benutzte Wärmegeräte oder dgl. verwendet, die für ihre elektrische Leistungsversorgung elektrische Anschlußteile zur Verbindung mit Geräteleitungen aufweisen. Wärmegeräte können z.B. Heizeinheiten, wie Strahlungs-Heizeinheiten für Kochstellen, Backöfen oder anderes sein. Das Gerät weist zweckmäßig als vergrößerten Gerätekopf einen oder mehrere Gerätesockel aus elektrisch und/oder thermisch isolierendem Werkstoff, z.B. Hartkeramik, auf, der mindestens zwei Sockelabschnitte bildet und ein oder mehrere Steuerglieder stabförmig über eine Außenseite vorstehend und/oder verkapselt bzw. versenkt innerhalb seiner Außenflächen trägt.

Der Gerätesockel kann, z.B. im Falle eines mit einer thermischen Ausdehnungsflüssigkeit und daher hydraulisch arbeitenden Temperaturfühlers nur diesen, nicht jedoch den zugehörigen Schalter und/oder, z.B. im Falle eines mechanisch arbeitenden Temperaturfühlers, zusätzlich mindestens einen von diesem betätigten Schalter tragen und z.B. zur manuell einstellbaren Temperaturregelung und/oder zur Temperaturbegrenzung bzw. als Überhitzungsschutz für das Wärmegerät dienen, von dem dann bei Erreichen einer justierten Grenztemperatur ein Teil oder die gesamte Leistung selbsttätig abgeschaltet sowie nach Unterschreiten einer entsprechenden unteren Grenztemperatur selbsttätig wieder eingeschaltet wird. Als mechanischer Temperaturfühler kann z.B. ein Bimetallfühler und/oder ein Dehnstabfühler mit zwei sich über einen gemeinsamen Längsbereich erstreckenden Stabkörpern aus Werkstoffen unterschiedlicher thermischer Ausdehnungskoeffizienten vorgesehen sein. Die Stabkörper sind im Bereich eines Längsabschnittes gegen relative Längsbewegungen festgelegt und bilden in einem davon entfernten Längsbereich Steuerflächen, welche bei thermischen Änderungen gegeneinander Längsbewegungen ausführen, von denen die gewünschte Betätigung bzw. die zugehörige Betätigungskraft abgeleitet wird.

Nach der der DE-A-2 839 161 kann das Gerät mit dem Gerätesockel an einer Außenseite, z.B. einem Außenumfang, des Wärmegerätes so befestigen, daß der Temperaturfühler der Heizwirkung mindestens eines Heizwiderstandes oder eines anderen Verbrauchers des Wärmegerätes ausgesetzt ist bzw. in einen entsprechenden Heizraum hineinragt. Im Abstand benachbart zum Gerätesockel kann dann am Wärmegerät noch ein zusätzliches Anschlußstück mit einem Isolierkörper aus dem genannten druckfesten Isolierwerkstoff befestigt werden, das ein oder mehrere Anschlußelemente zur elektrisch leitenden Verbindung mit jeweils mindestens einem Heizwiderstand aufweist. Die Verbindung erfolgt über ein an dem Heizwiderstand befestigtes, leitendes Zwischenteil oder ohne Zwischenteil durch unmittelbare Befestigung des Heizwiderstandes am Anschlußelement. Der Heizwiderstand kann z.B. durch eine Drahtwendel, einen Dickschichtwiderstand oder ähnliches gebildet sein. Sind die Anschlußelemente über außerhalb des Gerätesockels liegende Verbindungsleiter mit Anschlußgliedern für die Geräteleitungen verbunden, so ergeben sich eine verhältnismäßig aufwendige Ausbildung und Montage. Dies ist auch der Fall, wenn der Gerätesockel mindestens einen Leistungsschalter enthält, der mit außerhalb des Wärmegerätes, des Gerätesockels und des Anschlußstückes liegenden Leitungen an ein zugehöriges Anschlußglied des Anschlußstükkes und an mindestens einen Heizwiderstand in der beschriebenen Weise angeschlossen ist. Durch die EP-A-0 225 490 ist ebenfalls ein Temperaturerfassungs-Gerät der genannten Art bekannt geworden.

Man kann den Gerätesockel auch statt am Außenumfang an einer von der Heizebene des Wärmegerätes abgekehrten Rück- bzw. Unterseite dieses Wärmegerätes befestigen. Dabei kann eine Eingriffsfläche des Gerätesockels an dieser Unterseite anliegen und Verbindungsleitern können außerhalb dieser Eingriffsfläche benachbart zu freiliegenden Außenseiten des Gerätesockels zu den Heizwiderständen geführt sein. Diese Ausbildung eignet sich insbesondere für Massekochplatten, und ein gesondertes Anschlußstück ist hier als Isolierkörper in die Unterseite eingesetzt, wobei die Verbindungsleiter verhältnismäßig weit außerhalb des Gerätesockels liegen und mit den gesonderten Isolierkörpern gesichert werden müssen.

Durch die EP-A-0 410 119 ist ein an einem Elektromotor anzuordnender Temperaturwächter bekannt geworden, welcher mit zungenförmigen Anschlußelementen eine Leiterplatte für den Stator des Motors durchsetzt und mit deren Leiterbahnen durch Lötung elektrisch kontaktiert ist.

Der Erfindung liegt die Aufgabe zugrunde, ein TemperaturErfassungsgerät zu schaffen, durch das Nachteile bekannter Ausbildungen bzw. der beschriebenen Art vermieden sind und das insbesondere bei einfachem Aufbau einen sehr sicheren elektrischen Anschluß des Wärmegerätes an Geräteleitungen gewährleistet.

Gemäß der Erfindung sind die Merkmale nach Patentanspruch 1 vorgesehen. Der Gerätesockel weist mindestens ein Anschlußelement für den elektrischen Anschluß an wenigstens einem Anschlußteil des Wärmegerätes so auf, daß bei an dem Wärmegerät betriebsgerecht angeordnetem Gerätesockel dieses Anschlußelement oder der zugehörige Verbindungsleiter außer von einem begrenzten Bereich weder von den übrigen Außenseiten des Gerätesockels noch von den übrigen Außenseiten des Wärmegerätes gut zugänglich ist. Der Gerätesockel trägt dadurch außer dem jeweiligen Temperaturfühler auch ein oder mehrere Anschlußelemente bzw. Verbindungsleiter, die bis auf das jeweils zugehörige Anschlußglied im wesentlichen nur im Bereich einer Eckzone der Stirnseite bzw. Eingriffsfläche des Gerätesockels und damit von dem Bereich her zugänglich sein können, in dem die elektrisch leitende Verbindung mit dem Heizwiderstand herzustellen ist. Ggf. ausgenommen das jeweilige Anschlußglied könnte daher der gesamte Verbindungsleiter mit seinem Anschlußelement ohne gesonderte Isolierummantelung völlig verkapselt vom Innern des Gerätesockels zum Innern des Wärmegerätes geführt werden, wobei ein gesondert vom Gerätesockel zu montierendes oder im Abstand benachbart zu diesem liegendes Anschlußstück nicht erforderlich ist. Sowohl das Anschlußstück als auch der Gerätesockel können mit einer gemeinsamen Befestigung an ein und derselben Stelle des Wärmegerätes befestigt werden, wodurch auch der Raumbedarf wesentlich reduziert werden kann.

Anstatt den jeweiligen Ansatz eines oder mehrerer Anschlußstücke als von dem Gerätesockel gesonderten Bauteil auszubilden, kann die lagestarre Betriebsverbindung zwischen Gerätesockel und diesem Ansatz auf besonders einfache Weise durch gemeinsame einteilige Ausbildung erreicht werden, so daß die lagestarre Verbindung auch bereits vor dem Einbau in das Wärmegerät gegeben ist. Der Ansatz kann einen im wesentlichen vollständig versenkt in das Wärmegerät eingreifenden Sockelabschnitt bilden, während der übrige Gerätesockel zweckmäßig frei an der Außenseite des Wärmegerätes liegt und dadurch zur Kühlung einer guten Belüftung zugänglich ist. Eine solche freie Lage nimmt jedoch zweckmäßig auch der Ansatz und/oder das jeweilige Anschlußelement ein.

Anstatt an gesonderten Sockelabschnitten bzw. Ansätzen liegen der Temperaturfühler und eines bis alle zum Anschluß des Wärmegerätes erforderlichen Anschlußelemente im Bereich desselben Sockelabschnittes. In Ansicht auf dessen Stirnseite kann mindestens ein Anschlußelement vollständig innerhalb der Außenkontur der Stirnseite bzw. der des übrigen Sockelkörpers oder außerhalb liegen. Der Ansatz kann in Ansicht auf die Heizebene einen wenigstens gegenüber einem anschließenden Abschnitt des übrigen Sockelkörpers schmaleren, insbesondere seitlich frei ausragenden Vorsprung bilden. Der Ansatz kann auch zur Sicherung des Gerätesockels gegen Kippen um quer und/oder parallel zur Eingriffsseite liegende Achsen gegenüber dem Tragkörper geeignet sein.

Die Eingriffsseite kann einen nahezu kontinuierlichen bzw. nur geringfügig zurückversetzten und freiliegenden Zwischenabschnitt einer Innenfläche des Wärmegerätes bilden, die z.B. in Form einer Innen-Umfangsfläche den beheizten Raum am Außenumfang begrenzt. Dadurch bedarf es keiner gesonderten Durchbrüche im Wärmegerät zur Einführung der Anschlußelemente bzw. von Zwischenleitern an die Innenseite dieser Innenfläche, sondern der Eingriff des Temperatur-Erfassungsgerätes und eines oder aller Anschlußelemente bzw. Zwischenleiter erfolgt durch eine gemeinsame Öffnung im Tragkörper des Wärmegerätes. Diese und entsprechende Ausbildungen können auch zweckmäßig sein, wenn das Anschlußstück gesondert bzw. im Abstand vom Gerätesockel vorgesehen ist und ggf. mit diesem nicht eine in sich geschlossene Baueinheit zur Montage am Wärmegerät bildet.

Durch die beschriebene Ausbildung kann mindestens ein Anschlußstück statt quer annähernd parallel zur Heizebene zum Zusammenbau mit dem Wärmegerät zusammengefügt werden, was die Montage sowie die Ausbildung des Isolierkörpers des Anschlußstückes wesentlich vereinfacht, weil dieses keine Stecknuten oder andere verhältnismäßig komplizierte Formgebungen zur Verbindung mit dem Wärmegerät benötigt. Außerdem können das Anschlußstück und das Temperaturerfassungs-Gerät in einem einzigen Arbeitsgang gemeinsam am Wärmegerät montiert werden.

Der Gerätesockel weist vorteilhaft etwa im rechten Winkel zueinander liegende äußere Begrenzungsflächen auf, wobei er zweckmäßig einen flachen Block bzw. ein flaches Gehäuse bildet, dessen Dicke kleiner als eines oder beide seiner übrigen Kantenmaße ist. Eine oder beide die Dicke begrenzenden, größeren und quer zur Stirnseite liegenden Außenflächen sind zweckmäßig insofern jeweils als Montageseite ausgebildet, als bei dem Zusammenbau des Gerätesockels die an diesem anzubringenden, z.B. elektrisch leitenden Bauteile aus Metall oder dgl. von und quer zu dieser Montageseite mit dem Gerätesockel zusammengefügt werden. Der Sockel weist zweckmäßig in dieser Seite entsprechende Vertiefungen zur vollständig versenkten Aufnahme des jeweiligen Bauteiles auf.

Eine dieser Montageseiten ist vorteilhaft im Einbauzustand des Temperaturerfassungs-Gerätes auch als diejenige Seite vorgesehen, welche etwa parallel zur Heizebene, dieser zugekehrt und gegenüber dieser wenigstens um einen Spaltabstand zurückversetzt liegt, wobei von dieser Seite her bevorzugt die größere Anzahl von Bauteilen als von der anderen Seite her montiert ist. Diese Montageseite, die im Betriebszustand auch die etwa horizontal liegende Oberseite des Gerätesockels bilden kann, geht zweckmäßig bis auf eventuell vorgesehene und sie durchsetzende Montagevertiefungen im wesentlichen kontinuierlich bzw. eben über den gesamten Gerätesockel und das Anschlußstück durch. So können alle Bereiche mit einem gemeinsamen, haubenförmigen und/oder blattfederartig weniger als einen Millimeter dicken flächigen sowie insbesondere einteiligen Deckel verschlossen werden. In Ansicht auf diese Deck- bzw. Oberseite des Gerätesockels bzw. des Anschlußstückes liegen alle Anschlußelemente und Temperaturfühler zweckmäßig nebeneinander und/oder parallel zueinander, wobei jedoch das Steuerglied näher bei der Deckseite als mindestens ein Anschlußelement und/oder mindestens ein Anschlußelement weiter entfernt von der Deckseite als wenigstens ein weiteres Anschlußelement liegen können.

Mindestens zwei oder alle Anschlußelmente können aber auch in einer gemeinsamen, zur Deckseite etwa parallelen Ebene liegen und/oder parallel zu dieser Deckseite liegende, über ihre Länge im wesentlichen kontinuierliche Flachquerschnitte aufweisen. Vorteilhaft sind die Anschlußelemente durch geeignete Gelenkzonen quer zur Heizebene bzw. zur Deckseite federnd und/oder durch bleibende Biegeverformung lageveränderbar, so daß sie sehr einfach in unmittelbare Berührung mit den zugehörigen Endabschnitten der Heizwiderstände oder Zwischenleiter gebracht werden können. Der wenigstens über mehrere Zentimeter einteilige Endabschnitt des Heizwiderstandes kann auch ohne Zwischenleiter unmittelbar den zugehörigen Anschlußteil bilden. An diesem werden die Anschlußelemente durch Schweißung oder dgl. unlösbar bzw. haftend und leitend befestigt.

Vom jeweiligen Anschlußelement führt über einen Schalter bzw. ohne Schalter ein Verbindungsleiter zum zugehörigen, für den Betrieb der Heizwiderstände vorgesehenen Anschlußglied. Zweckmäßig liegen alle Anschlußglieder an derselben Anschlußseite des Gerätesockels frei vorstehend bzw. zugänglich.

Diese Anschlußseite ist quer zur Stirnseite und/oder zur Deckseite vorgesehen und durch eine Schmalkante des Gerätesockels gebildet, wobei alle Anschlußglieder, Verbindungsleiter und/oder Anschlußelemente zweckmäßig vollständig zwischen und im Abstand von den Ebenen der Deckseite und der davon abgekehrten Seite des Gerätesockels bzw. des Wärmegerätes liegen. Dies gilt vorteilhaft auch für das Steuerglied, den oder die Schalter bzw. alle übrigen, am Gerätesockel befestigten Bauteile.

Ein oder mehrere Temperaturerfassungs-Geräte können mit dem Wärmegerät eine in sich geschlossene Baueinheit bilden, die an einem geeigneten Gesamtgerät bzw. einer die Heizebene definierenden Glaskeramikplatte zu befestigen ist. In dieser Baueinheit kann der jeweilige Gerätesockel im wesentlichen spielfrei mit dem Tragkörper durch Verspannung, Rastung und/oder mindestens eine Schnappverbindung verbunden sein. Besonders vorteilhaft ist es, wenn aus einem Grundkörper aus Blech oder ähnlichem des Tragkörpers einteilig mindestens ein Befestigungs- und/oder Rast- bzw. Schnappglied durch Freischneiden und/oder Biegen herausgeformt ist, das in ein entsprechendes Gegenglied des Gerätesockels oder eines an diesem befestigten metallischen Halters eingreift. Dadurch kann auf gesonderte Befestigungsglieder, wie Befestigungsbolzen, Schweißverbindungen und dgl., vollständig verzichtet werden.

Um das Anschlußstück bzw. den Gerätesockel leicht auf unterschiedliche Anschluß- bzw. Schaltungsverhältnisse umrüsten zu können, ist ein Anschlußglied oder sind mehrere Anschlußglieder, z.B. Flachsteckzungen, durch Schenkel eines Anschlußkörpers gebildet. Dieser kann als Stanzbiegeteil aus Werkstoff etwa gleicher Dicke wie die Anschlußelemente, Verbindungsleiter und/oder Anschlußzungen ausgebildet sein, die ggf. jeweils einteilig mit einem Verbindungsleiter ausgebildet sind. Der Anschlußkörper weist zusätzlich zu einem oder mehreren Anschlußgliedern einen zweckmäßig zu diesen im Winkel liegenden und/oder von diesen weg gerichteten Befestigungsschenkel auf, der im wesentlichen deckungsgleich und großflächig an einer zur Deckseite parallelen und/oder dieser zugekehrten Fläche der zugehörigen Anschlußzunge anliegt sowie mit dieser durch Schweißen oder dgl. haftend und unlösbar verbunden ist. Die Anschlußzunge ist zweckmäßig als Anschlußstecker bzw. Flachsteckzunge ausgebildet, so daß sie, falls der Anschlußkörper nicht an ihr befestigt wird, unmittelbar wie alle übrigen Anschlußglieder zur leicht lösbaren Steckverbindung mit einem Gegenstecker einer Geräteleitung geeignet ist.

Eine besonders vorteilhafte Befestigung des Gerätesockels bzw. des Anschlußstückes am Wärmegerät ergibt sich, wenn die Steck-, Rast- und/oder Schnappverbindung unmittelbar zwischen einem Gehäusedeckel des Gerätesockels bzw. des Isolierkörpers des Anschlußstückes und einem Bauteil, wie der Blechschale, des Tragkörpers vorgesehen ist. Der Deckel kann einteilig mit einem zugehörigen Befestigungsglied, z.B. einer Stecköffnung, ausgebildet sein. Diese Verbindung gelangt in Eingriff, wenn das Fühlergerät bzw. das Anschlußstück gegenüber dem Wärmegerät in seine Betriebslage überführt wird. Der Deckel ist dann sowohl gegenüber dem Gerätesockel bzw. Anschlußstück als auch gegenüber dem Wärmegerät lagegesichert. Auch der Gerätesockel bzw. das Anschlußstück kann gegenüber dem Wärmegerät zusätzlich oder nur durch diese Verbindung gegen Auseinanderziehen entgegen der Montagerichtung und gegen Abheben des Deckels lagegesichert sein, und zwar ohne Bolzen zwischen Sockel und Deckel.

Der Deckel kann dabei im Abstand von dieser Verbindung gegenüber dem Gerätesockel bzw. Anschlußstück durch Eingriff mit seinem Rand in eine entsprechende Sockelvertiefung und/oder durch schwenkbare Lagerung um eine Gelenkverbindung zusätzlich zentriert sein. Der Deckel durchsetzt dann zweckmäßig die zugehörige Außenfläche des Wärmegerätes und ragt mit einem z.B. den Ansatz schließenden Ende in das Wärmegerät hinein, so daß die genannte Schnappverbindung gegenüber dieser Außenfläche nach innen versetzt sein kann.

Der jeweilige Temperaturfühler kann statt oder zusätzlich zum Prinzip der thermischen Materialausdehnung auch nach einem anderen Prinzip arbeiten und weist bevorzugt feste Fühlkörper auf, die die mechanische Schaltkraft ausüben. Der die Schaltkraft übertragende Fühlerteil kann dabei im Betrieb unter Druck- oder Zugspannung stehen bzw. das Außenrohr oder der Innenstab sein, wobei verschiedene Ausbildungen entsprechend den DE-OSen 35 40 414, 37 05 260 und 39 13 289 denkbar sind, auf die wegen weiterer Merkmale, Wirkungen und Vorteile zum Zwecke der Einbeziehung in die vorliegende Erfindung Bezug genommen wird. Gleiches gilt auch für die Justierung des Fühlers, die entsprechend der deutschen Patentanmeldung P 40 92 351.3 ausgebildet sein kann.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. rungsbeispiele der Erfindung sind in den Zeichnungen dargestellt und werden im folgenden näher erläutert. In den Zeichnungen zeigen:
- Fig. 1: ein erfindungsgemäßes Temperaturerfassungs-Gerät in Baueinheit mit einem ausschnittsweise gezeigten Wärmegerät in perspektivischer Darstellung,
- Fig. 2: die Anordnung gemäß Fig. 1 in Draufsicht und in geringfügig abgewandelter Ausbildung,
- Fig. 3: das Gerät gemäß Fig. 1 in Ansicht auf die Eingriffsseite,
- Fig. 4: einen Ausschnitt des Wärmegerätes in Ansicht auf die Außenseite,
- Fig. 5: eine Baueinheit gemäß Fig. 1 im Axialschnitt und abgewandelter Ausführung,
- Fig. 6: ein Ausführungsbeispiel für eine Befestigung in perspektivischer Ansicht auf die Unterseite eines Ausschnittes des Gerätesockels,
- Fig. 7: die Anordnung gemäß Fig. 6 in Ansicht auf die Deckseite,
- Fig. 8: ein weiteres Ausführungsbeispiel entsprechend Fig. 7, jedoch in perspektivischer Darstellung,
- Fig. 9 bis 11: Ausführungsbeispiele für den Geräte-Anschlußbereich des Gerätesockels in perspektivischen Ausschnitten,
- Fig. 12: eine weitere Ausführungsform eines Temperaturerfassungs-Gerätes in Baueinheit mit einem ausschnittsweise gezeigten Wärmegerät in Draufsicht,
- Fig.13: einen Ausschnitt der Fig. 12 in perspektivischer Ansicht schräg von unten,
- Fig. 14: die Anordnung gemäß Fig. 12 in teilweise geschnittener Seitenansicht und
- Fig. 15: den Gerätesockel gemäß den Fig. 12 bis 14 in perspektivischer Ansicht auf die Oberseite.

Das Temperaturerfassungs-Gerät 1 weist einen erweiterten Gerätekopf 2 und als Steuerglied einen stabförmig dünnen, durchgehend im wesentlichen zylindrischen Temperaturfühler 3 auf. Das Steuerglied liegt in Längsansicht mit Abstand von und innerhalb der Außenkontur des Gerätekopfes 2 und steht frei fliegend über eine Außenseite des Gerätekopfes 2 mit dem größten Teil seiner Länge vor. Das Gerät 1 dient zur Befestigung an einem Wärmegerät 4, das hier eine Strahlungsheizeinheit ist.

Das Wärmegerät 4 weist einen flachschalenförmigen, mehrteiligen Tragkörper 5 mit einem schalenförmigen Isolierkörper 6, einem plattenförmigen Isolierkörper 7 und einer Schutz- bzw. Tragschale 8 aus Blech oder dgl. als tragende Armierung auf. Der Isolierkörper 7 liegt im wesentlichen vollständig bedekkend auf dem Boden der Tragschale 8 sowie zwischen diesem und dem Isolierkörper 6 so, daß der Isolierkörper 7 gegenüber dem Boden im wesentlichen nur im Bereich einer äußeren Ringzone abgestützt ist. In deren Bereich weist der Isolierkörper 6 einen über seinen Isolierboden 11 zur offenen Schalenseite ringförmig vorstehenden Isolierrand 9 auf. Innerhalb von dessen Innenumfang liegt die Oberseite des Isolierbodens 11 im wesentlichen frei und der Außenumfang liegt am Innenumfang des etwa zylindrischen Schalenmantels 12 der Tragschale 8 an.

Der Isolierboden 11 und der Isolierrand 9 sind miteinander einteilig aus einem verdichteten, elektrischen und thermischen Isolierwerkstoff ausgebildet. Dieser enthält keramische Fasern und ist als Formkörper mechanisch eigenstabil, jedoch nicht druckfest. Der demgegenüber thermisch besser isolierende Isolierkörper 7 kann aus einem verdichteten Schüttgut geringerer Festigkeit bestehen. Je nachdem, ob der Isoliermantel 9 oder der Schalenmantel 12 an der offenen Schalenseite geringfügig weiter vorsteht, bildet die entsprechende Stirnseite eine in einer Anlage- und Heizebene 10 liegende Anlagefläche, mit welcher das Wärmegerät 4 federnd gegen die Rückseite einer transluzenten Platte oder eines diese aufnehmenden Tragprofiles so anzupressen ist, daß der Schalenraum nach außen im wesentlichen abgedichtet ist.

Als Deck- bzw. Oberseiten sind bei diesem Wärmegerät 4 und dem Gerät 1 die zur offenen Schalenseite und zur Heizebene 10 hin liegenden Seiten zu verstehen. Diese können jedoch auch eine Überkopf-, eine aufrechte oder eine geneigte Betriebslage einnehmen. An der Oberseite des Isolierbodens 11 ist in einem einzigen bzw. zwei oder mehr gesondert schaltbaren Heizkreisen eine entsprechende Anzahl von Heizwiderständen 13 bzw. 13a in konzentrischen, vom Isolierrand 9 bis zu einem Mittelbereich reichenden Spiralwindungen angeordnet. Diese können gemäß Fig. 1 elektrische Dickschicht-Widerstände, gemäß Fig. 2 Drahtwendeln, metallische Geflechte, Leuchtkolben nach Art von Halogenbirnen oder dgl. sowie eine Mischung aus solchen unterschiedlichen Heizwiderständen sein.

Der Temperaturfühler 3 liegt im wesentlichen berührungsfrei im Raum sowie im Abstand von und zwischen den Heizwiderständen 13 und der Heizebene 10 etwa parallel zum annähernd ebenen Isolierboden 11. Der Gerätekopf 2 liegt mit dem größten Teil seiner zum Temperaturfühler 3 parallelen Erstreckung frei an der Außenseite des Wärmegerätes 4, und zwar im Anschluß an den Außenumfang des Tragkörpers 5, wobei der Gerätekopf 2 zwischen und im Abstand von sowohl der Heizebene 10 als auch der davon abgekehrten Unterseite des Wärmegerätes 4 bzw. Tragkörpers 5 liegt, so daß er nur über die Mantelhüllfläche des Wärmegerätes 4 vorsteht.

Der Temperaturfühler 3 bzw. ein Teil des Gerätekopfes 2 durchsetzt den Schalenmantel 12 und den Isolierrand 9, über dessen Innenumfang der Temperaturfühler 3 quer über die Heizwiderstände 13 ausragt. Dadurch wird der Temperaturfühler 3 durch die von den Heizwiderständen 13 abgegebene Direktbestrahlung, die Rückstrahlung der Platte bzw. eines auf diese gestellten Kochgefässes und die Lufttemperatur innerhalb des im wesentlichen geschlossenen Geräteraumes erwärmt, so daß der Temperaturfühler stets eine Temperatur einnimmt, die im Bereich der höchsten, durch den Betrieb des Wärmegerätes 4 auftretenden Temperatur liegt und zumindest so hoch wie die höchste Temperatur der Glaskeramik-Platte im Bereich des Wärmegerätes 4 ist.

Der Temperaturfühler 3 weist zwei sich im wesentlichen über seine Länge erstreckende Referenzkörper mit unterschiedlichen, thermischen Ausdehnungskoeffizienten auf. Von diesen Körpern kann einer aus einem mineralischen bzw. keramischen Werkstoff mit geringstem Ausdehnungskoeffizienten und einer aus einem metallischen Werkstoff, z.B. Stahl, mit einem verhältnismäßig hohen Ausdehnungskoeffizienten bestehen. Die Referenzkörper sind hier durch ein Außenrohr 14 aus Quarzglas und einen in diesem mit Radialspiel eingesetzten Innenstab 15 aus Metall gebildet, die beide als Strangabschnitte über ihre gesamte Länge durchgehend konstante Querschnitte aufweisen und nach ihrem Ablängen von jeweils einem Profilstab keinerlei weiterer Nachbearbeitung bedürfen.

Im Bereich des freien, vom Gerätekopf 2 entfernten Endes sind das Außenrohr 14 und der Innenstab 15 in ihrer Längsrichtung durch eine Justierung 16 gegeneinander festgelegt. Diese weist ein an der zugehörigen Endfläche des Außenrohres 14 anliegendes Widerlager 18 etwa gleicher Außenweite und ein in dessen zentrale Bohrung eingesetztes, bolzenförmig gewindefreies Justierglied 17 auf. Das nach außen frei vorstehende Justierglied 17 greift zunächst im wesentlichen radialspielfrei, jedoch längsverschiebbar in das Widerlager 18 ein und wird nach der Justierung mit dem Widerlager 18 durch eine Haft- oder Schweißverbindung unlösbar verbunden. Die innerhalb des Außenrohres 14 liegende innere Endfläche des Justiergliedes 17 bildet dann eine Druck-Anlagefläche für die zugehörige, äußere Endfläche des Innenstabes 15.

Die Außenflächen des Gerätekopfes 2 sind im wesentlichen durch einen Gerätesockel 19 aus druckfestem elektrischem Isolierwerkstoff, wie Hartkeramik, gebildet. Die inneren, beim bzw. innerhalb des Gerätesockels 19 liegenden Enden des Außenrohres 14 und des Innenstabes 15 bilden Referenz- bzw. Steuerflächen, die aufgrund von Temperaturänderungen des Temperaturfühlers 3 Längsbewegungen gegeneinander ausführen, und diese Relativbewegung dient zur Ableitung einer entsprechenden Betätigung. Das innere Ende des Innenstabes 15 steht über dasjenige des Außenrohres 14 vor, dessen Stirnfläche an einer Schulterfläche des Gerätesockels 19 unter Federkraft vorgespannt anliegt. Das innere Ende des Innenstabes 15 trägt, beispielsweise durch eine Gewindeverbindung, längsverstellbar einen erweiterten Bund, dessen innere Endfläche die zugehörige Steuerfläche 27 bildet.

Das innere Ende des Innenstabes 15 wirkt auf ein mit ihm etwa fluchtend innerhalb des Gerätesockels 19 verschiebbar gelagertes, stabförmiges Betätigungsglied 26 aus elektrischem Isolierwerkstoff oder dgl.. Innerhalb taschenförmiger Vertiefungen trägt der Gerätesockel 19 zwei in Längsrichtung des Temperaturfühlers 3 hintereinander liegende und jeweils im wesentlichen in einer zum Temperaturfühler 3 quer liegenden Hauptebene angeordnete flache Schalter 24, 25 in Form von Schnappschaltern. Von diesen kann einer ein Leistungs-Schalter 24 zum unmittelbaren Schalten der Heizwiderstände 13 und einer ein Signalschalter 25 zur Steuerung einer Anzeigeeinrichtung, wie einer Heißanzeige, sein.

Die Steuerfläche 27 wirkt bei thermischer Längendehnung des Innenstabes 15 unmittelbar auf eine Kontakt- bzw. Schnappfeder des Schalters 24 im Sinne einer zwangsgesteuerten Kontaktöffnung. Eine entsprechende, am Betätigungsglied 23 vorgesehene Steuerfläche wirkt bei einer solchen Längendehnung ebenfalls unmittelbar auf eine solche Feder des Schalters 25 im Sinne einer Freigabe dieses Schalters zum selbsttätig federnden Nachlauf in seine Schließstellung.

Die Justierung 16 ist für den Schalter 25 vorgesehen, während die Justierung 28 für den Schalter 24 von der vom Temperaturfühler 3 abgekehrten Seite des Gerätekopfes 2 her zugänglich ist. Mit dem Justierglied 29 dieser Justierung 28 kann die Steuerfläche 27 gegenüber dem übrigen Innenstab 15 verstellt werden.

Der Gerätesockel 19 bildet seitlich benachbart zum Temperaturfühler 3 ein Anschlußstück 20, das als Zwischenstück zur elektrisch leitenden Verbindung der Heizwiderstände 13 und der nicht näher dargestellten Geräteleitungen vorgesehen ist. Der Isolierkörper dieses Anschlußstückes 20 ist durch einen Ansatz 21 des Gerätesockels 19 gebildet, und dieser Ansatz 21 geht beiderseits des Temperaturfühlers 3 im wesentlichen einheitlich so durch, daß der Temperaturfühler 3 etwa in der Mitte seiner Breite und/oder Höhe bzw. der des übrigen Gerätesockels 19 liegt. Auf der vom Anschlußstück 20 abgekehrten Seite nimmt der Ansatz 21 verkapselt eine Halterung 22 für den Temperaturfühler 3 auf, während er im Bereich des Anschlußstückes 20 Anschlußelemente 23 zur elektrisch leitenden Verbindung mit den Heizwiderständen 13 aufnimmt.

Drei parallele Anschlußelemente 23, von denen mindestens eines auch innerhalb des Ansatzes 21 liegen könnte, stehen parallel zueinander und zum Temperaturfühler 3 über die von diesem durchsetzte Stirnfläche bzw. Eingriffsseite 31 des Ansatzes 21 vor, die gem. Fig. 2 im wesentlichen bis an die Umfangsflächen des Ansatzes 21 durchgehend absatzfrei bzw. eben ausgebildet ist. Am hinteren Ende stehen über beide Seitenflächen des Ansatzes 21 seitlich stegförmige Flansche 33 vor, die wie der Ansatz 21 einteilig mit dem übrigen Gerätesockel 19 aus Isolierwerkstoff, wie Hartkeramik, ausgebildet sind und auch seitlich über den übrigen Gerätesockel 19 vorstehen.

Von der Eingriffsseite 31 bis zu den vorderen, etwa ebenengleichen Stirnflächen der Flansche 33 bildet der Gerätesockel 19 einen vorderen Sockelabschnitt 30 sowie von dieser Stelle bis zu seinem hinteren Ende einen hinteren Sockelabschnitt 32. Der Ansatz 21 weist gegenüber seiner Breite wesentlich kleinere Länge auf und bildet einen in gleicher Richtung wie der Temperaturfühler 3 frei vorstehenden Steckvorsprung, dessen Außenflächen etwa parallel zur Steckrichtung liegen und wenigstens teilweise im wesentlichen glattflächig sind. In Längsansicht auf den Temperaturfühler 3 kann der Sockelabschnitt 32 bzw. der hinter den Flanschen 33 liegende übrige Sockelteil ein- oder beidseitig seitlich, an der Unterseite und/oder an der Oberseite vorstehen.

Mit dem Ansatz 21 ist das Gerät 1 in Eingriffsöffnungen 34, 35 des Wärmegerätes 4, nämlich des Isolierrandes 9 und des Schalenrandes 12 etwa in Längsrichtung des Temperaturfühlers 3, radial zum Wärmegerät 4 bzw. parallel zur Heizebene 10 eingesteckt. Der Ansatz 21 kann gemäß Fig. 1 seitlichen Lückenabstand von mindestens einer Eingriffsöffnung haben oder gemäß Fig. 2 seitlich im wesentlichen spaltfrei an die zugehörigen Begrenzungen einer oder beider Eingriffsöffnungen anschließen. Der Ansatz 21 kann mit seiner ebenen Unterseite auf dem Isolierboden 11, dem Isolierkörper 7 und/oder einer versenkt sowie gegenüber der Oberseite des Isolierbodens 11 höher liegenden Schulterfläche des Isolierrandes 9 großflächig aufliegen, so daß sich eine sehr gute Zentrierung und Abstützung des Gerätes 1 gegenüber dem Wärmegerät 4 ergibt. Gleichzeitig kann der Ansatz 21 bzw. der Sockelkörper 19 das Wärmegerät 4 im Bereich der Eingriffsöffnungen 34, 35 im wesentlichen dicht verschließen, so daß nach der Montage der gesamten Baueinheit an der Platte ein abgedichteter beheizter Raum geschaffen ist.

Die vorderen Stirnflächen der Flansche 33 bilden Anlageflächen 36, welche beiderseits seitlich am Außenumfang des Schalenrandes 12 schließend anliegen. Entsprechend kann die vordere, in der Ebene der Anlageflächen 36 liegende Stirnfläche des Sockelabschnittes 32 anschließend an die untere Begrenzung der Eingriffsöffnung 35 und/oder anschließend an deren obere Begrenzung schließend am Außenumfang des Schalenrandes 12 anliegen, so daß sich eine rahmenförmig geschlossene Anlage um die Eingriffsöffnung 35 ergibt. Zweckmäßig sind diese Anlageflächen 36 gegen die Umfangsfläche gespannt.

Die so sehr genau ausgerichteten Anschlußelemente 23 und der Temperaturfühler 3 sind trotzdem gemeinsam mit dem Gerätekopf 2 gegenüber der elektrischen Beheizung rückfedernd angeordnet, weil der Gerätekopf 2 durch seine im wesentlichen spielfreie Verbindung mit dem Schalenrand 12 und/oder den am Ansatz 21 anliegenden Teilen der Isolierkörper eine Federanordnung bildet. Durch diese sind insbesondere elastische Kippbewegungen um zur Heizebene 10 parallele Achsen möglich. Der Temperaturfühler 3 kann seinerseits auch um ein kleines Maß in allen Richtungen quer zu seiner Mittelachse gegenüber dem Gerätesockel 19 bewegt und durch die Halterung 22 federnd in seine Ausgangslage zurückgeführt werden, so daß er gegenüber starken Schlagbelastungen gedämpft ist.

Der gerade Temperaturfühler 3 liegt in einer zur Heizebene 10 etwa parallelen Ebene 37 und von der Heizebene 10 etwas weiter entfernt als die dazu ebenfalls parallele Deckseite 38 des Gerätesockels 19. Die Anschlußelemente 23 treten aus der Eingriffsseite 31 in mindestens einer Ebene 39 aus. Diese Anschlußebene 39 ist weiter entfernt von der Heizebene 10 als die Ebene 37, liegt jedoch in geringem Abstand oberhalb des Isolierbodens 11 und der Heizwiderstände 13. Alle Anschlußelemente 23 liegen dabei auf einer Seite der zur Heizebene 10 rechtwinkligen Axialebene 40 des geraden Temperaturfühlers 3, während die Halterung 22 im wesentlichen auf der anderen Seite liegt.

Die äußeren Spiralbögen der Heizwiderstände 13 sind im Bereich der Anschlußelemente 23 und benachbart zum Innenumfang des Isolierrandes 9 als gegen diesen gerichtete Anschlußteile 41 ausgebildet. Diese sind einteilig mit mindestens einem halben oder einem ganzen Spiralbogen des jeweiligen Heizwiderstandes 13 ausgeführt und dienen zur unmittelbaren Verbindung mit dem jeweils zugehörigen Anschlußelement 23. Die zunächst geringfügig höhenversetzt mit Spaltabstand den jeweils zugehörigen Anschlußteil 41 überlappenden Anschlußelemente 23 können aufgrund ihrer federnden oder verformenden Biegsamkeit quer zum Isolierboden 11 in Berührung mit dem jeweiligen Anschlußteil 41 gebracht und dann mit diesem durch Schweißung verbunden werden.

Im Falle der Fig. 1 sind die Anschlußteile 41 wie die übrigen Heizwiderstände 13 durch ganzflächige Befestigung bis zu ihren freien Enden gegenüber dem Isolierboden 11 verankert, während gemäß Fig. 2 die Anschlußteile 41a durch geradlinige Endabschnitte der Drahtwendeln gebildet sind und daher selbst zur Zusammenführung mit den Anschlußteilen 23 gegenüber diesen bewegt werden können.

Der Gerätesockel 19 weist in seiner Deckseite 38 eine größere Anzahl von Vertiefungen auf, in welche der Temperaturfühler 3, die Schalter 24, 25, zwei am nächsten beim Temperaturfühler 3 liegende Anschlußelemente 23 sowie weitere Bauteile, wie Anschlußglieder, Spannfedern oder dgl. quer zur Deckseite 38 in einer Montagerichtung Pfeil 45 eingesetzt sind. In einer dazu parallelen Steckrichtung Pfeil 43 ist auch die Halterung 22 so eingesetzt, daß sie durch eine Steckverbindung 42 selbstsichernd gehalten ist, welche auf der vom Anschlußstück 20 abgekehrten Seite des Temperaturfühlers 3 liegt.

Jedes Anschlußelement 23 geht einteilig und im wesentlichen mit gleichen Querschnitten in einen innerhalb der Sockelabschnitte 30, 32 liegenden Verbindungsleiter 46 über, der jeweils in einer gesonderten Nut 47 in der Deckseite 38 liegt. Der Verbindungsleiter 46 liegt im wesentlichen über seine ganze Länge in der Ebene 39 auf dem Nutboden auf. Der näher beim Temperaturfühler 3 liegende Verbindungsleiter 46 geht einteilig in einen abgewinkelten Kontaktträger 48 für den näher bei der Eingriffsseite 31 liegenden Schalter 24 über. Der dazu benachbarte Verbindungsleiter 46 geht einteilig in ein Anschlußglied 49 über, welches etwa parallel zur Deckseite 38 und quer zum Temperaturfühler 3 aus einer ersten Anschlußseite 50 des Gerätesockels 19 frei vorsteht.

In Ansicht auf die Deckseite gemäß Fig. 2 liegen diese Anschlußelemente, Verbindungsleiter und Kontakt- bzw. Anschlußglieder im Bereich einer einspringenden Eckzone, die am einen Schenkel vom Temperaturfühler 3 und am anderen Schenkel vom Schalter 24 begrenzt ist. Gegenüber dem Anschlußglied 49 nach hinten versetzt, steht an der Anschlußseite 50 ein weiteres, gleiches Anschlußglied 51 vor. Dieses ist für den Schalter 24 vorgesehen und einteilig mit dessen Schalterträger ausgebildet. Die Anschlußglieder 49, 51 können, z.B. als Flachsteckzungen, in einer gemeinsamen Ebene liegen. Die Anschlußseite 50 liegt im Winkel zur Eingriffsseite 31 und zur Deckseite 38 im Anschluß an die Rückseite des zugehörigen Flansches 33.

Das dritte, am weitesten vom Temperaturfühler 3 entfernte sowie kürzeste Anschlußelement 23 ist von der von der Deckseite 38 abgekehrten Unterseite 44 her in den Gerätesockel 19, und zwar einschließlich seines Verbindungsleiters 52 ebenfalls in eine entsprechende nutförmige Vertiefung, eingesetzt. Sein Anschlußglied 53 steht gemäß Fig. 2 zwischen den Anschlußgliedern 49, 51 an der Anschlußseite 50 frei vor.

Gemäß Fig. 3 kann dieser Verbindungsleiter 52 vom Anschlußglied 53 innerhalb des Gerätesockels 19 durch Abwinkelungen auf die Ebene des zugehörigen Anschlußelementes 23 ansteigen und somit nicht wie die anderen Verbindungsleiter in einer einzigen Ebene liegen. An der von der Anschlußseite 50 abgekehrten Seite bildet der Gerätesockel 19 eine zweite Anschlußseite 54 mit frei vorstehenden Anschlußgliedern 55 für den Schalter 25. Diese Flachsteckzungen können in der Ebene der Anschlußglieder 49, 51 liegen und sind wie diese zwischen den Ebenen einerseits des hinteren Sockelendes und der Rückseite der Flansche 33 sowie andererseits der Deckseite 38 und der Unterseite 44 vorgesehen.

Nach dem Einstecken des Gerätes 1 in das Wärmegerät 4 ist nur noch eine Sicherung gegen Abziehen entgegen Steckrichtung und ggf. zum spielfreien Verspannen gegenüber dem Tragkörper 5 bzw. der Tragschale 8 erforderlich. Hierzu sind beiderseits seitlich von der Eingriffsöffnung 34 bzw. 35 nur zwei Befestigungsglieder 56 erforderlich, die jeweils zwischen der Deckseite 38 und der Unterseite 44 etwa in der Mitte der Höhe oder Dicke des Sockelabschnittes 30 bzw. 32 liegen. Mindestens ein oder alle Befestigungsglieder 56 sind einteilig mit dem Schalenmantel 12 ausgebildet und stehen von dessen Außenumfang etwa rechtwinklig mit einem Schaftabschnitt vor, der am freien Ende als Kopf 58 eine Schränklasche aufweist.

Vor dem Verschränken kann der Kopf 58 gemäß Fig. 3 in einer zur Deckseite 38 quer liegenden oder gemäß Fig. 4 in einer dazu etwa parallel liegenden Ebene vorgesehen sein. Im jeweiligen Flansch 33 ist als Eingriffsglied 57 für den Schaft des Befestigungsgliedes 56 eine schlitzförmig über den gesamten Umfang begrenzte Durchtrittsöffnung vorgesehen. Diese ist eng an den Kopf 58 angepaßt und durch sie läuft der Kopf 58 beim Einstecken des Gerätes 1 in die Eingriffsöffnungen 34, 35 hindurch. Danach wird der Kopf 58 um die Schaftachse gedreht und dadurch gegenüber der Rückseite des Flansches 33 verspannt, so daß das Gerät 1 mit den Anlageflächen 36 gegen den Außenumfang des Schalenmantels 12 gezogen wird.

Die Eingriffsseite 31, die nach Art einer Stirnwand verhältnismäßig eng angepaßte Durchtrittsöffnungen für den Temperaturfühler 3 und/oder das jeweilige Anschlußelement 23 aufweisen kann und dadurch eine thermische Abschirmung bildet, begrenzt dann im Bereich der Eingriffsöffnung 34 den Innenumfang des beheizten Raumes als nahezu kontinuierlich anschließenden Zwischenabschnitt. Mindestens ein oder alle Befestigungsglieder könnten stattdessen auch Schnappglieder sein, die beim Einstecken des Gerätes 1 selbsttätig in eine Verriegelungsstellung formschlüssig haltend einschnappen, da das Gerät 1 durch den Eingriff des Ansatzes 21 bereits gegen Bewegungen in allen anderen Richtungen formschlüssig und allenfalls nur mit geringem Bewegungsspiel gesichert ist. Dies ist insbesondere der Fall, wenn die Teile aus Isolierwerkstoff mit Vorspannung an den zugehörigen Außenflächen des Ansatzes 21 so anliegen, daß sie in diesem Bereich rückfedernd verdichtet sind und daher auch besonders dicht anliegen können. Nach der Montage liegt der Sockelabschnitt 32 mit allen Schaltern 24, 25 und Anschlußgliedern außerhalb des Wärmegerätes 4.

Im wesentlichen alle von der Deckseite 38 ausgehenden Vertiefungen des Gerätesockels 19 sind mit einem blattförmig ebenen Deckel 59 verschlossen, der vom hinteren Sockelende bis über den Ansatz 21 sowie annähernd bis an die Ebene der Eingriffsseite 31 reicht und über den die Flansche 33 seitlich vorstehen. Der Deckel 59 aus Kunststoff hat die Biegefedereigenschaften einer Blattfeder und weist über seine gesamte Länge im wesentlichen konstante Breite auf, so daß er im Bereich des Ansatzes 21 über diesen beiderseits seitlich vorsteht.

Statt oder zusätzlich zu den Befestigungsgliedern 56 kann dieser Deckel 59 in eine Sicherung 60 zur Lagefixierung des Gerätes 1 gegenüber dem Wärmegerät 4 einbezogen sein. Hierzu wird der Deckel 59 über eine oder mehrere, annähernd symmetrisch zur Mitte seiner Breite bzw. zur Axialebene 40 liegende Schnappverbindungen 61 sowie durch Eingriff in Schlitze 62 in unmittelbaren Eingriff mit dem Schalenrand 12 gebracht. Außerdem wird der Deckel 59 im Abstand dazu bzw. vom Schalenrand 12, z.B. in geringer Entfernung von seinem und dem hinteren Ende des Gerätesockels 19, durch eine Zentrierung 63 parallel und/oder rechtwinklig zu seiner Ebene gegenüber dem Gerätesockel 19 festgelegt.

Die Zentrierung 63 kann eine vertiefte Aufnahme des Deckels 59 im Gerätesockel 19, eine Steckverbindung aus jeweils einteilig mit dem Gerätesockel 19 und dem Deckel 59 ausgebildeten Steck- bzw. Schnappgliedern und/oder eine Verbindung mit einem gesonderten Befestigungsglied, z.B. einem Niet-Bolzen, sein. Der Bolzen greift in fluchtende Öffnungen des Gerätesockels 19 und des Deckels 59 ggf. so ein, daß der Deckel 59 in seiner Ebene gegenüber dem Gerätesockel 19 zwischen einer Schließ- und Öffnungslage geschwenkt werden kann.

Die Schnappverbindung 61 weist ein einteilig mit der Tragschale 8 ausgebildetes Schnappglied 64 auf, das zweckmäßig stegförmig von der oberen Begrenzung der Eingriffsöffnung 35 zu deren gegenüberliegenden Begrenzung vorsteht. Dem Schnappglied 64 braucht als Gegenglied bzw. Schnappöffnung 65 im Deckel 59 lediglich ein eng angepaßter Durchbruch zugeordnet zu sein. Außerdem ist die Eingriffsöffnung 35 in Fortsetzung ihrer zugehörigen oberen Begrenzung bzw. im Bereich der Seitenränder des Deckels 59 durch Schlitze 62 verbreitert, in welche die seitlich über den Ansatz 21 vorstehenden Ränder des Deckels 59 mit leichtem Schiebesitz eingreifen. So ist der Deckel 59 gegen Bewegungen quer und parallel zu seiner Ebene durch den Tragkörper 5 formschlüssig gesichert.

Beim Einsetzen des Gerätes 1 in das Wärmegerät 4 werden die Ränder des Deckels 59 mit Beginn des Eingriffes des Ansatzes 21 in die Eingriffsöffnung 35 in den Schlitzen 62 geführt. Gleichzeitig gleitet das Schnappglied 64 auf der Außenseite des Deckels 59 dadurch, daß dieser und/oder der das Schnappglied 64 tragende Bereich des Schalenrandes 12 federnd zurückgedrückt wird. Am Ende der Einsetzbewegung schnappt das Schnappglied 64 selbsttätig in die Schnappöffnung 65 ein. Dadurch ist der Sockelabschnitt 32 gegen Kippbewegungen weg von der Heizebene 10 gesichert.

Im Falle der Ausbildung nach Fig. 3 liegt der Deckel 59 in geringem Abstand von der Deckseite des Ansatzes 21, während er gemäß Fig. 5 auch den Ansatz 21 an der Deckseite anliegend verschließt. Schnappglieder 64 können auch gemäß Fig. 1 seitlich gegeneinander und/oder durch Abwinkelungen gegenüber den Umfangsflächen des Schalenrandes 12 nach innen bzw. außen versetzt sein.

Gemäß Fig. 2 ist sowohl die Eingriffsöffnung 34 als auch die Eingriffsöffnung 35 zur Heizebene 10 auf voller Weite offen. Die Eingriffsöffnung 34 gemäß Fig. 4 ist quer zur Heizebene 10 schlitzförmig, jedoch in der Breite eng an den Außenumfang des Temperaturfühlers 3 angepaßt ist, so daß dieser ungehindert geringe Bewegungen quer zur Heizebene 10 ausführen kann. Die Eingriffsöffnung 34 kann aber auch gemäß Fig. 5 über ihren Umfang vollständig geschlossen sein, insbesondere wenn der Isolierrand 9b durch einen vom Isolierboden 11 b gesonderten Bauteil gebildet ist, der auf der Oberseite des Isolierbodens 11b vollflächig aufsteht. Der Isolierrand 9b kann dabei im Anschluß an die Eingriffsseite 31 eine Stirnwand 66 einer Tasche bilden. Diese ist vom Außenumfang des Isolierrandes 9b für die Aufnahme des Ansatzes 21 zugänglich, liegt im wesentlichen über den gesamten Außenumfang am Ansatz 21 an und ihr Boden ist von der Eingriffsöffnung 34 durchsetzt. Die Stirnwand 66 bildet dadurch eine weitere Wärmedämmung für die im Gerätesockel 19 befindlichen Bauteile.

Gemäß Fig. 5 liegt der Ansatz 21 im Abstand oberhalb der Oberseite des Isolierbodens 11b. Eines bis alle Anschlußelemente 23b sind so zweifach entgegengesetzt gerichtet abgewinkelt, daß zwei zueinander und zur Ebene der Heizwiderstände 13 etwa parallele Gelenke gebildet sind. Diese erlauben es, das freie Anschlußende des jeweiligen Anschlußelementes 23b quer zum Isolierboden 11b rückfedernd zu verstellen, ohne daß es seine zur Anschlußebene parallele Lage ändert.

Die äußeren, an die Anschlußelemente 23 anzuschließenden Windungsenden der Heizwiderstände 13, 13a, 13b können auch quer zum Temperaturfühler 3 zwischen diesem und dem Isolierboden 11 hindurchgeführt sein bzw. die Axialebene 40 durchsetzen. Z. B. wenn die Halterung 22 und das Anschlußstück 20 gegenüber der dargestellten Ausbildung seitenverkehrt beiderseits des Temperaturfühlers 3 angeordnet sind oder wenn die Windungsrichtung der Spiralen der Heizwiderstände 13, 13a gegenüber der dargestellten Richtung umgekehrt ist. Dadurch würde das Heizfeld auch vor der Eingriffsseite 31 des Gerätes 1 mit Heizabschnitten belegt sein. Beim dargestellten Ausführungsbeispiel liegt vor dem Anschlußstück 20, dem Austritt des Temperaturfühlers 3 aus dem Gerätesockel 19 und der Halterung 22 ein unbeheiztes Feld, dessen Breite etwa zwei bis vier Windungen der Heizwiderstände 13 entspricht. Dieser Bereich des in das Wärmegerät 4 hineinragenden Gerätekopfes 2 wird so thermisch relativ gering beansprucht.

Durch die beschriebene Ausbildung wird zum Anschluß der Heizwiderstände 13, 13a, 13b kein einziger, außerhalb des Gerätekopfes 2 und Gerätesockels 19 bzw. des Wärmegerätes 4 liegender Verbindungsleiter benötigt. Alle Verbindungsleiter 46, 52 liegen sowohl in Ansicht auf die Heizebene 10 als auch in Ansicht parallel zur Heizebene 10 und quer zur Mittelebene 40 im wesentlichen vollständig innerhalb der gemeinsamen Außenkontur von Wärmegerät 4 und Gerätekopf 2. Auch die ungeschalteten Verbindungsleiter 46, 52 liegen innerhalb des Gerätesockels 19. Die Verbindungsleiter bzw. Anschlußelemente könnten zwar zwischen dem Gerätesockel 19 und der Außenfläche des Tragkörpers 5 einen kleinen Spalt ungeschützt und unisoliert überbrücken. Hier treten sie erst innerhalb des Wärmegerätes 4 aus dem Gerätekopf 2 aus. In jedem Fall können alle Anschlußelemente und Verbindungsleiter als blanke Metallteile ohne gesonderte Isolierummantelung ausgebildet sein. Sie können auch ausschließlich durch die Sockelabschnitte 30, 32 sowie die Isolierträger des Wärmegerätes elektrisch isoliert bzw. durch die Lage im Bereich des Spaltes gegen ungewollte Kontaktberührung geschützt sein.

Die einzelnen metallischen und feststehend am Gerätesockel 19 angeordneten Bauteile, insbesondere die Anschlußelemente, Verbindungsleiter und zugehörigen Anschlußglieder können auf verschiedene Weise gegenüber dem Sockelkörper gegen Relativbewegungen im wesentlichen spielfrei gesichert werden. Besonders zweckmäßig ist es, wenn gemäß den Figuren 6 und 7 der entsprechende Bauteil mit einer einzigen oder mehreren abgewinkelten Biege- bzw. Schränklaschen 67 versehen ist. Für deren Durchtritt ist jeweils im Gerätesockel 19c eine Stecköffnung 68 vorgesehen. Nach dem Einsetzen des Bauteiles von einer Seite 38c in den Gerätesockel 19c kann der über die andere Seite 44c vorstehende Teil dieser Schränklasche 67 entsprechend verbogen und dadurch der Bauteil gegen die zugehörige Montagefläche verspannt werden.

Die die Anschlußelemente 23c aufweisenden Bauteile weisen zwischen dem Anschlußelement 23c und dem zugehörigen Anschlußglied 53c einen gegenüber diesen in Ansicht auf die Deckseite 38c abgewinkelt bzw. schräg verlaufenden Zwischenabschnitt auf. Dessen eine Abwinkelung kann etwa in der Mitte der Länge des zugehörigen Verbindungsleiters 46c liegen. In diesem Fall ist die Schränklasche 67 zweckmäßig näher beim freien Ende des Anschlußgliedes 53c als bei dem des Anschlußelementes 23c z.B. im Anschluß an das innere Ende des Anschlußgliedes 53c vorgesehen. So ist das Anschlußelement 23c mit dem zugehörigen Abschnitt des Verbindungsleiters 46c quer zur Heizebene gegenüber dem Sockel 19c verhältnismäßig leicht bewegbar bzw. von seiner Anlagefläche abhebbar. Auch wenigstens einer der Trägerstege der Schalter 24, 25 kann mit mindestens einer der genannten Laschen befestigt sein.

Gemäß Fig. 8 kann mindestens einer der genannten Bauteile aber auch an dem Gerätesockel 19d über eine Haftverbindung befestigt sein, die zweckmäßig bis mindestens 200°C bzw. 300 oder sogar 400 bis 500°C temperaturbeständig bzw. temperaturstabil ist. Dadurch brauchen über die Befestigungsfläche dieses Bauteiles keinerlei Befestigungsteile vorstehen, wobei auch nicht elektrisch leitende Teile in dieser Weise am Sockel 19d befestigt sein können. Die Haftverbindung ist zweckmäßig von der Art, daß sie durch Erhitzung und/oder Druck und anschließende Abkühlung erfolgt. Die Temperatur der Erhitzung, z.B. die Schmelztemperatur zur Erzeugung der Adhäsions-Wirkung, kann oberhalb der maximalen Wärmebelastung des Gerätes 1 liegen. Als vom Gerätesockel 19d und vom zu befestigenden Bauteil gesonderte Verbindungsschicht kann eine Lotschicht, eine dünne keramische bzw. Glasschicht oder dgl. verwendet werden. Diese wird zweckmäßig durch Kaschieren bzw. Aufdrucken zuerst auf der Montagefläche aufgebracht, wonach erst die Verbindung mit der Verbindungsfläche des jeweiligen Bauteiles erfolgt.

Die Dicke der Verbindungsschicht liegt zweckmäßig im µm-Bereich, so daß die Verbindungsfläche des Bauteiles auch teilweise unmittelbar an der Montagefläche des Gerätesockels 19d anliegen kann oder nur einen Spaltabstand von dieser hat, der in der genannten Größenordnung liegt. Das Material der Verbindungsschicht ist zweckmäßig derart, daß es sowohl in die Poren der Montagefläche als auch diejenigen der Verbindungsfläche eindringen und sich dadurch praktisch unlösbar verankern kann.

Um das Gerät 1 für jeweils unterschiedliche, durch das Hauptgerät bzw. dessen Geräteleitungen bestimmte Anschlußverhältnisse ohne besonderen Aufwand ausbilden zu können, sind ein bis alle Anschlußglieder 49e, 51e, 53e gemäß den Figuren 1 bis 11 als Tragsockel für einen oder mehrere Anschlußkörper 70 ausgebildet. Von diesen steht der jeweilige zweckmäßig über das freie Ende des zugehörigen Anschlußgliedes 51e vor. Der Anschlußkörper 70, der zweckmäßig im wesentlichen aus demselben Blechmaterial wie die Anschlußglieder als Stanzbiegeteil ausgebildet ist, weist einen frei ausragenden, abgewinkelten Befestigungsschenkel 69 auf. Dessen Breite ist annähernd gleich groß wie oder kleiner als die Breite des zugehörigen Anschlußgliedes 51e und die Länge kann in der Größenordnung dieses Anschlußgliedes 51e liegen.

Der im Querschnitt flach rechteckige Befestigungsschenkel 69 kann mit einer Flachseite im wesentlichen vollflächig an die untere oder obere Flachseite des Befestigungsgliedes 51e angelegt und mit diesem durch Schweißen verbunden sein. Der Befestigungsschenkel 69 geht im Bereich des freien Endes des Anschlußgliedes 51e in einen quer zu dessen Ebene abgewinkelten Verbindungsschenkel 71 gleicher Breite über. Dieser kann von der Befestigungsseite des Anschlußgliedes 51e weg bzw. zur Deckseite 38e hin gerichtet sein. Er kann gemäß Fig. 11 auch zur gegenüberliegenden Seite des Befestigungsgliedes 51e bzw. zur Unterseite 44e hin abgewinkelt sein. Der Schenkel 71 kann ferner an der Endflanke des Gliedes 51e zur mehrfachen Ausrichtung anschlagen.

Dieser Verbindungsschenkel 71 geht im Bereich seines freien Endes über mindestens eine weitere, vom Gerätesockel 19e bzw. der Anschlußseite 50e weggerichtete Abwinkelung in wenigstens ein frei an der Außenseite des Gerätesockels 19e liegendes Anschlußglied 72 über. Dieses ist vorteilhaft durch eine Flachsteckzunge gebildet und liegt in einer Ebene, die gegenüber derjenigen des Anschlußgliedes 51e quer bzw. rechtwinklig vorgesehen ist.

Gemäß den Figuren 9 und 11 liegen zwei etwa parallele Anschlußglieder 72 quer zu ihren Ebenen mit einem gegenüber ihrer Dicke nur geringfügig größeren Abstand benachbart zueinander. Die Anschlußglieder 72 gemäß Fig. 9 ragen gegen die Ebene der Unterseite 44e und gemäß Fig. 11 gegen die Ebene der Deckseite 38e frei aus. Gemäß Fig. 10 weist der Anschlußkörper 70 nur ein einziges Anschlußglied 72 auf, das in einer zur Anschlußseite 50e etwa parallelen Ebene liegt. Gemäß den Figuren 9 und 11 liegen die Anschlußglieder 72 zur Anschlußseite 50e etwa parallel. Durch die Anschlußkörper 70, die durchgehend einteilig ausgebildet sind, kann die Steckrichtung zum Anschluß der Gegenstecker der Geräteleitungen quer zur Steckrichtung der Anschlußglieder 49e, 51e, 53e vorgesehen werden, deren Steckrichtung quer zur Anschlußseite 50e liegt. Der jeweilige Anschlußkörper 70 liegt dabei ebenfalls im Abstand von und zwischen den Ebenen der Deckseite 38e und der Unterseite 44e.

Die Figuren 12 bis 15 zeigen eine besonders vorteilhafte Ausbildung, weil hier unter Verwendung einfacher Komponenten ein Gerät 1f verwendet werden kann, das gegenüber dem Gerät nach der DE-OS 39 13 289 nur sehr geringe Veränderungen benötigt. Auf diese Druckschrift wird zur Einbeziehung der Merkmale in die vorliegende Erfindung Bezug genommen. Zur Überführung des dort gezeigten Gerätesockels in den Gerätesockel 19f müssen die Werkzeuge lediglich so abgeändert werden, daß der Ansatz 21f noch angefügt wird und daß an der Längsseite 38f und der Unterseite 44f noch Aufnahmen für die Anschlußelemente 23f vorgesehen sind. Während gemäß Fig. 1 der Innenstab 15 auf Zug beansprucht sein kann, kann er bei der Ausbildung gemäß Fig. 12 auf Druck beansprucht sein, wodurch eine thermische Kompensation der Schaltcharakteristik in Abhängigkeit vom Erwärmungszustand des Gerätes 1f bzw. des Gerätekopfes 2f wesentlich einfacher möglich ist.

Der Leistungsschalter 24f liegt hier weiter entfernt von der Stirnseite 31f als der Zusatzschalter 25f. Die Halterung 22f für den Temperaturfühler 3f ist zwar durch eine Steckverbindung 42f gebildet, jedoch mit den Befestigungsgliedern 56f parallel zum Temperaturfühler 3f gegenüber dem Sockel 2f verspannt. Der durch einen U-förmigen Bügel und eine dessen Schenkel verbindende Platte gebildete Steckkörper des Temperaturfühlers 3f bildet gleichzeitig die einzige Verbindung des Gerätekopfes 2f mit dem Wärmegerät 4f. Die etwa parallel zur Stirnseite 31f und versenkt in dieser liegende Platte bildet einen Schenkel eines zweischenklig abgewinkelten Halters 73, dessen anderer Schenkel 74 an der Unterseite des Bodens der Tragschale 8f, z. B. mit Schweißpunkten, spielfrei befestigt ist. Der etwa parallel zum und im Abstand vom Schalenmantel 12f liegende Plattenschenkel ist mit den Befestigungsgliedern 56f gegenüber dem Gerätesockel 19f verspannt, die durch die Schenkel des Steckbügels gebildet sind. Befestigungsglieder 56f können dabei etwa in der Ebene 37 des Temperaturfühlers 3f und/oder demgegenüber zur Unterseite 44f versetzt liegen, so daß z. B. vier Befestigungsglieder 56f an den Ecken eines gedachten Rechteckes vorgesehen sind. In Betriebslage liegen die Köpfe 58f der Befestigungsglieder 56f im Spalt zwischen der Stirnseite 31f und dem Außenumfang des Schalenmantels 12f sowie mit einem geringen Abstand von diesem Schalenmantel 12f. Durch den aus Blech bestehenden, in sich federnd beweglichen Halter 73 kann der Gerätekopf 2f mit dem Temperaturfühler 3f selbstrückstellend die genannten Bewegungen gegenüber dem Wärmegerät 4f ausführen.

Das spielfrei mit dem Gerätekopf 2f integrierte Anschlußstück 20f liegt vollständig und im Abstand außerhalb des Wärmegerätes 4f, reicht höchstens bis an die Stirnseite 31f und hat von der davon abgekehrten Sockelseite einen Abstand. Es ist durch einen quer zur Axialebene 40f an einer Seite des übrigen Sockels 19f vorstehenden Ansatz 21f aus Hartkeramik oder dgl. gebildet, der einteilig mit dem Sockel 19f bzw. dem Sockelabschnitt 32f ausgebildet ist und den Sockelabschnitt 30f bildet. Der Sockelabschnitt 32f ist für die Aufnahme der Steuerteile vorgesehen und bestimmt die zugehörige, zur Axialebene 40f rechtwinklige Breite des Gerätesockels 19f, die mehrfach größer als die Verbreiterung durch den Sockelabschnitt 30f ist. Der Ansatz 21f kann annähernd von der Deckseite 38f bis zur Unterseite 44f reichen und an der Vorderseite von einer annähernd ebenen Fortsetzung der Stirnseite 31f begrenzt sein.

Das Gerät 1f ist hier zur Steuerung nur eines einzigen Heizkreises vorgesehen, weshalb nur zwei Anschlußelemente 23f benötigt werden. Der Ansatz 21f nimmt ein Anschlußelement 23f mit zugehörigem Anschlußglied 49f im wesentlichen vollständig auf. Das andere Anschlußelement 23f greift sowohl in den Sockelabschnitt 32f als auch in den Sockelabschnitt 30f ein und ist über den Leistungsschalter 24f dadurch gesteuert, daß es mit dessen feststehenden Träger für den beweglichen Schnappkontakt leitend verbunden ist. Das unmittelbar leitend mit dem Anschlußglied 49f verbundene Anschlußelement 23f ist in eine nutartige Vertiefung 47f in der Deckseite 38f um ein vielfaches seiner Blechdicke versenkt eingesetzt und das Anschlußglied 49f ist in eine Vertiefung in der davon abgekehrten Unterseite 44f versenkt eingesetzt. In Ansicht auf die Heizebene 10f liegt das Anschlußelement 23f außer zum Steuerglied 3f auch im spitzen Winkel zum Anschlußglied 49f so, daß diese Bauteile einander mit ihren inneren Enden überdecken, jedoch als gesonderte Bauteile durch Isolierwerkstoff des Ansatzes 21f voneinander getrennt sind. Der Verbindungsleiter 52f für diese Bauteile ist in diesem Fall ein weiterer gesonderter Bauteil, z. B. ein Niet, der eine Öffnung im Werkstoff des Ansatzes 21f durchsetzt, die beiden Bauteile 23f, 49f gegen voneinander abgekehrte Seiten des Ansatzes 21f spannt und außerdem die Leitungsverbindung zwischen den Bauteilen 23f, 49f herstellt.

Das gesteuerte Anschlußelement 23f liegt in einer entsprechenden Vertiefung versenkt in der Unterseite 44f und sein inneres Ende deckt sich in Ansicht auf die Deckseite 38f mit einer Tragplatte 48f des Kontaktträgers, so daß diese beiden Bereiche, wie anhand des Verbindungsleiters 52f beschrieben, mit einem gesonderten Verbindungsleiter 46f spielfrei befestigt und leitend miteinander verbunden werden können.

Die beiden Anschlußelemente 23f liegen quer zur Deckseite 38f in geringem Abstand zueinander an voneinander abgekehrten Seiten des Gerätesockels 19f, wobei die Anschlußebene 39f als mittlere Ebene zwischen den Ebenen der beiden Anschlußelemente 23f verstanden werden kann. Das näher bei der Unterseite 44f liegende, gesteuerte Anschlußelement 23f liegt zweckmäßig etwa in der Ebene der Anschlußglieder 49f, 51f, 55f, gegenüber welchen die Ebene des ungesteuerten Anschlußelementes 23f einen Abstand hat, der wesentlich geringer als die Höhe des Sockelkörpers 19f oder die Hälfte bzw. ein Viertel davon ist. In Ansicht auf die Deckseite 38f liegen die beiden streifenförmigen Anschlußelemente 23f schräg zur Axialebene 40f bzw. zur Stirnseite 31f und etwa parallel zueinander, wobei die beiden Verbindungsleiter 46f, 52f bzw. das Anschlußglied 49f etwa in einer gemeinsamen, zum Temperaturfühler 3f rechtwinkligen Mittel- bzw. Axialebene vorgesehen sind.

Die durch die freien Enden der Anschlußelemente 23f gebildeten Anschlußbereiche liegen in geringem Abstand vor der Ebene der Stirnseite 31f. Das gesteuerte Anschlußelement 23f tritt aus der Stirnseite 31f aus und liegt unmittelbar benachbart zu dieser sowie gegenüber der Ebene der Endfläche des Ansatzes 21f nach innen versetzt. Das ungesteuerte Anschlußelement 23f tritt aus einer Schrägfläche 36f aus, die im stumpfen Winkel an die Stirnseite 31f und die Endfläche des Ansatzes 21f anschließt, aus welcher das Anschlußglied 49f annähernd rechtwinklig austritt. Gegenüber der Ebene dieser Endfläche ist der ungesteuerte Anschlußbereich nach außen versetzt, wobei er jedoch nicht weiter vorsteht als das Anschlußglied 49f.

In Ansicht auf die Deckseite 38f liegt der Abstand zwischen den beiden Anschlußelementen 23f etwa in der Größenordnung von deren Streifenbreite, so daß sich ein sehr geringer Abstand zwischen ihren Anschlußbereichen ergibt. Der Abstand der beiden Anschlußbereiche von der Ebene der Stirnseite 31f ist etwa gleich und ihr Abstand vom Außenumfang des Wärmegerätes 4f liegt etwa in der Größenordnung ihrer Breite. Da die Stirnseite 31f und die Schrägfläche 36f mit diesem Außenumfang einen Spalt begrenzen, sind die Anschlußbereiche von der Deckseite 38f, der Unterseite 44f und der Endfläche des Ansatzes 21f her zugänglich, um sie mit den Anschlußteilen des Heizwiderstandes 13f zu verbinden.

Von diesen Seiten her sind auch die Anschlußglieder 49f, 51f frei zugänglich, um die Geräteleitungen anzuschließen. Das Anschlußglied 49f steht etwa um die Länge des Ansatzes 21f weiter vor als das Anschlußglied 51f, welches in der einspringenden Ecke zwischen dem Ansatz 21f und der hinteren Stirnseite des Sockels 19f mit geringem Abstand vom Ansatz 21f geschützt liegt und nicht weiter als dieser vorsteht. Dieses Anschlußglied 51f ist wie die übrigen Anschlußglieder 49f, 55f versenkt in die Unterseite 44f eingesetzt und über einen Verbindungsleiter der beschriebenen Art mit dem feststehenden Kontakt des Schalters 24f leitend verbunden sowie befestigt. Zwei bis alle Anschlußglieder 49f, 51f, 55f liegen in einer gemeinsamen Ebene, im Abstand zwischen den Ebenen der Stirnseiten 31f des Sockels 19f sowie in etwa paralleler Anschluß- bzw. Steckrichtung ggf für einen Sammelstecker.

Zur Bildung der Anschlußbereiche kann das freie Ende des jeweiligen Anschlußelementes 23f zur Deckseite 48f abgewinkelt sein, so daß mindestens ein quer zur Deckseite 38f stehender Endschenkel gebildet ist. Sind zwei nebeneinander und/oder im Winkel zueinander stehende Endschenkel vorgesehen, so kann zwischen ihnen ein Aufnahmeprisma gebildet sein, in welches der jeweilige Anschlußteil 41f sowohl parallel zu seiner Längsrichtung als auch quer zur Heizebene 10f bzw. in Steckrichtung 43f anschlagbegrenzt so eingesetzt werden kann, daß es dann gegen Querbewegungen etwa parallel zur Heizebene 10f zentriert ist. Durch eine Schweißverbindung oder dgl. kann das Anschlußteil 41f dann leitend gegenüber dem Anschlußbereich, insbesondere an dessen zur Heizebene 10f etwa parallelen und ebenfalls freiliegenden Streifenabschnitt festgelegt werden. Das jeweilige Anschlußelement wie auch das jeweilige Anschlußglied liegt in Arbeitslage mit Abstand sowohl gegenüber der Heizebene 10f als auch gegenüber der Ebene der Unterseite des Wärmegerätes 4f zurückversetzt.

Fig. 12 zeigt zwei Möglichkeiten der Ausbildung der jeweiligen Anschlußverbindung zwischen einem Anschluß des Heizwiderstandes 13f und einem Anschlußelement 23f, wobei beide bzw. alle Anschlußverbindungen auch gleich ausgebildet sein können. Der jeweilige Endabschnitt des Heizwiderstandes 13f ist z. B. durch ein Anschlußstück 75 dadurch versteift, daß er in eng aneinanderliegenden Windungen eng anliegend um einen etwa parallel zur Heizebene 10 ausragenden Schenkel 76 des Anschlußstückes 75 gewickelt ist. Zwischen diesem Schenkel 76 und einem frei bzw. quer zur Heizebene 10 frei ausragenden Schenkel 77 bildet das Anschlußstück 75 einen annähernd U-förmigen Bügel 78, dessen einer Bügelschenkel durch den Schenkel 77 gebildet ist und von dessen anderem Bügelschenkel der Schenkel 76 nach außen abgewinkelt ist. Mit dem Bügel 78 kann das Anschlußstück 75 durch Einpressen oder dgl. lagefest im Isolierboden 11f so verankert sein, daß die Schenkel 76, 77 im wesentlichen frei liegen.

Das Anschlußteil 41f kann nun einteilig wenigstens mit dem anschließenden Heizabschnitt des Heizwiderstandes 13f bzw. mit dessen eng aneinanderliegenden Windungen ausgebildet bzw. ein Endabschnitt des zugehörigen Widerstandsdrahtes sein. Das Ende der eng gelegten Wicklungen kann zum Schenkel 77 geführt, gegenüber diesem durch annähernd ein- bis mehrfache Umwicklung festgelegt und dann zum Außenumfang des Wärmegerätes 4f bis zum Anschlußbereich des Anschlußelementes 23f geführt sowie mit diesem ohne weitere Zwischenglieder verbunden sein. Es ist auch denkbar, auf ein Anschlußstück 75 vollständig zu verzichten und den nach außen geführten Endabschnitt des Widerstandsdrahtes bzw. den Anschlußteil 41f nur unmittelbar gegenüber dem Isolierkörper 6f festzulegen. In jedem Fall kann der Anschlußteil 41f in den Isolierboden 11f und/oder den Isolierrand 9f im wesentlichen spielfrei versenkt bzw. eingepreßt und dadurch von einer Isolierung ummantelt sein, die ihn gegenüber dem Schalenmantel 12f berührungsfrei lagesichert.

Z. B. kann der Isolierrand 9f als gesonderter Bauteil auf die im wesentlichen durchgehend ebene Oberseite des Isolierbodens 11f aufgesetzt sein, so daß dann der Anschlußteil 41f zwischen der ringförmigen unteren Stirnfläche des Isolierrandes 9f und der Oberseite des Isolierbodens 11f festgelegt ist. Der Schalenmantel 12f weist für den Durchtritt des jeweiligen Anschlußteiles 41f eine Durchtrittsöffnung auf, die gegenüber dem Anschlußteil 41f wesentlich weiter ist, wobei der Anschlußteil 41f gegenüber dieser Durchtrittsöffnung durch den Isolierkörper 6f lagefest zentriert ist, so daß der Isolierkörper 6f unmittelbar die Durchtrittsisolierung bildet und kein gesonderter Isolierkörper erforderlich ist.

Um axiale und/oder drehende Relativbewegungen zwischen dem Isolierkörper 6f und der elektrisch leitenden Tragschale 8f zu vermeiden, sind diese beiden Bauteile über Sicherungsglieder 79 formschlüssig gegeneinander festgelegt. Diese Sicherungsglieder 79 können z. B. aus dem Schalenmantel 12f freigeschnittene Blechlaschen sein, die nach dem Einsetzen des Isolierkörpers 6f unter Verbiegen in den Außenumfang des Isolierkörpers 6f so hineingedrückt werden, daß sie Vertiefungen bilden, in welche sie formschlüssig eingreifen. Mehrere Sicherungsglieder 79 sind über den gesamten Umfang verteilt.

Der zweite Anschlußteil 41f gemäß Fig. 12 ist durch einen gesonderten, geradlinigen Drahtstab gebildet, dessen Querschnitte kleiner als die des ebenfalls aus Draht gebogenen Anschlußstückes 75 und größer als die des Heizwiderstandes 13f sind. Dieser gesonderte Anschlußteil 41f ist tangential am Umfang des Schenkels 77 unmittelbar benachbart zur Oberseite des Isolierbodens 11f befestigt, durchsetzt den Isolierrand 9f sowie den Schalenmantel 12f und ist mit seinem äußeren Ende mit dem zugehörigen Anschlußelement 23f verbunden. Auch dieser Anschlußteil 41f kann in der beschriebenen Weise gegenüber dem Isolierkörper 6f lagegesichert sein. Auch kann der Anschlußteil 41f unter Verzicht auf ein Anschlußstück 75 unmittelbar mit dem Heizwiderstand 13f verbunden sein und hierzu einen abgewinkelten Schenkel bilden, der die anhand des Schenkels 76 beschriebenen Funktionen hat.

Im übrigen sind in allen Figuren für einander entsprechende Teile die gleichen Bezugszeichen, jedoch ggf. mit unterschiedlichen Buchstabenindizes verwendet, weshalb alle schreibungsteile gleichermaßen für alle Ausführungsformen gelten. Es können auch mehrere Anschlußstücke bzw. Ansätze und/oder Temperaturfühler an demselben Gerätesockel oder gesonderten Gerätesockeln bzw. Geräten 1 vorgesehen sein, weshalb die einzelnen Merkmale jeweils unabhängig voneinander an entsprechenden gesonderten Bauteilen verwirklicht sein können. Alle Merkmale der Ausbildungen nach den Figuren 1 bis 11 können sinngemäß auch bei der Ausführungsform nach den Figuren 12 bis 15 verwirklicht sein.

## Patentansprüche

1. Temperaturerfassungs-Gerät an einer Wärmegerät-Einheit (4), die eine Außenbegrenzung eines Arbeitsbereiches bestimmt, mit wenigstens einem Gerätesockel (19, 19f), der Außenseiten und davon mindestens eine in seiner zum Anschluß an wenigstens einen Verbraucher der Wärmegeräte-Einheit (4) sowie zu deren Betrieb geeigneten Arbeitslage am nächsten zum Arbeitsbereich der Wärmegerät-Einheit (4, 4f) angeordnete Stirnseite (31, 31f) aufweist, wobei der wenigstens eine Gerätesockel (19, 19f) mindestens ein leitendes Anschlußelement (23, 23f) zur unmittelbar in die Wärmegerät-Einheit (4, 4f) führenden Anschlußverbindung mit wenigstens einem Anschlußteil (41, 41f) des mindestens einen innerhalb der Außenbegrenzungen der Wärmegerät-Einheit (4, 4f) liegenden Verbrauchers, wie eines Arbeitswiderstandes (13, 13f), trägt, dadurch gekennzeichnet, daß für eine leicht zugängliche Verbindung des Gerätes (1) mit der Wärmegerät-Einheit (4) mindestens ein Anschlußelement (23, 23f) in der Arbeitslage des wenigstens einen Gerätesockels (19, 19f) mindestens im Bereich der Stirnseite (31, 31f) des wenigstens einen Gerätesockels (19, 19f) zur Herstellung der Anschlußverbindung mit dem Verbraucher zugänglich ist.

2. Gerät nach Anspruch 1, dadurch gekennzeichnet, daß mindestens ein Gerätesockel (19, 19f) wenigstens ein Steuerglied (3, 24, 25 bzw. 3f, 24f, 25f), wie einen Fühler (3, 3f), einen Schalter (24, 25 bzw. 24f, 25f) oder dgl. trägt, daß insbesondere ein Gerätesockel (19, 19f) eine vormontierte Baueinheit mit einem im wesentlichen einzigen Anschlußkörper (20, 20f) des Heizgerätes (4, 4f) bildet und daß vorzugsweise ein Gerätesockel (19, 19f) mindestens teilweise einteilig mit einem Anschlußkörper (20, 20f) ausgebildet ist und/oder mindestens ein Anschlußelement (23, 23f) im wesentlichen als Arm freiliegend von einem Gerätesockel (19, 19f) absteht.

3. Gerät nach Anspruch 1 oder 2, dadurch gekennzeichnet, daß mindestens ein Anschlußelement (23, 23f) und wenigstens ein Anschlußglied (49, 53 bzw. 49f) für eine Geräteleitung innerhalb eines Gerätesockels (19, 19f) frei von Unterbrechungskontakten unmittelbar miteinander leitend verbunden sind, daß insbesondere mindestens ein Anschlußelement (23, 23f) und wenigstens ein zugehöriges Anschlußglied (53, 49f) quer zu einer Anschlußebene (39, 39f) gegeneinander versetzt sind und daß vorzugsweise mindestens ein Anschlußelement (23, 23f) und wenigstens ein zugehöriges Anschlußglied (49, 53 bzw. 49f) über einen quer zu einer Anschlußebene (39, 39f) liegenden Verbindungsleiter (52, 52f) leitend miteinander verbunden und/oder von im wesentlichen voneinander abgekehrten Seiten eines Gerätesockels (19, 19f) eingesetzt sind.

4. Gerät nach einem der vorhergehenden Ansprüche, dadurch gekennzeichnet, daß mindestens ein Anschlußelement (23, 23f) näher bei einer Stirnseite (31, 31f) eines Gerätesockels (19, 19f) als bei einer davon abgekehrten Seite liegt, daß insbesondere mindestens ein Anschlußelement (23, 23f) wenigstens bis an bzw. bis über eine Stirnseite (31 bzw. 31f) eines Gerätesockels (19, 19f) vorsteht und daß vorzugsweise mindestens zwei Anschlußelemente (23, 23f) quer zu einer mittleren Anschlußebene (39, 39f) versetzt zueinander liegen und/oder unterschiedlich weit über mindestens eine Außenseite (31 bzw. 31f, 36f) eines Gerätesockels (19, 19f) vorstehen.

5. Gerät nach einem der vorhergehenden Ansprüche, dadurch gekennzeichnet, daß mindestens zwei Anschlußelemente (23, 23f) langgestreckt etwa parallel zueinander liegen, daß insbesondere mindestens zwei Anschlußelemente (23, 23f) von im wesentlichen voneinander abgekehrten Seiten her in einen Gerätesockel (19, 19f) eingesetzt sind und daß vorzugsweise mindestens zwei Anschlußelemente (23, 23f) in Ansicht auf eine Anschlußebene (39, 39f) und auf eine Stirnseite (31, 31f) des Gerätesockels (19, 19f) ohne zwischenliegende weitere elektrische Leiter unmittelbar benachbart zueinander liegen.

6. Gerät nach einem der vorhergehenden Ansprüche, dadurch gekennzeichnet, daß im wesentlichen alle Anschlußelemente (23, 23f) und/oder Anschlußglieder (49, 51, 53, 55 bzw. 49f, 51f, 55f) für Geräteleitungen etwa parallel zu einer Anschlußebene (39, 39f) liegen, daß insbesondere mindestens ein Anschlußglied (49, 51, 53, 55 bzw. 49f, 51f, 55f) in Ansicht auf eine Anschlußebene (39, 39f) an wenigstens einer zu einer Stirnseite (31, 31f) querliegenden Seite eines Gerätesockels (19, 19f) liegt und daß vorzugsweise mindestens ein Anschlußelement (23, 23f) im Winkel zu wenigstens einem Anschlußglied (49, 51, 53, 55 bzw. 49f, 51f, 55f) vorgesehen ist.

7. Gerät nach einem der vorhergehenden Ansprüche, dadurch gekennzeichnet, daß mindestens ein Gerätesockel (19, 19f) wenigstens ein über eine Außenseite (31, 31f) vorstehendes Steuerglied (3, 3f) aufweist, daß insbesondere ein Steuerglied (3, 3f) und wenigstens ein schlußelement (23, 23f) in Ansicht auf eine Anschlußebene (39, 39f) im wesentlichen an einer gemeinsamen Außenseite (31, 31f) eines Gerätesockels (19, 19f) bzw. im spitzen Winkel zueinander liegen und daß vorzugsweise mindestens ein Anschlußelement (23, 23f) und ein stabförmig frei ausragendes Steuerglied (3, 3f) von derselben und/oder von im wesentlichen voneinander abgekehrten Seiten an einem Gerätesockel (19, 19f) montiert sind.

8. Gerät nach einem der vorhergehenden Ansprüche, dadurch gekennzeichnet, daß mindestens ein Anschlußelement (23f) in Ansicht auf eine Anschlußebene (39f) schräg zu wenigstens einer Stirnseite (31f) mindestens eines Gerätesockels (19f) langgestreckt ist, daß insbesondere mindestens ein Anschlußelement (23f) in Ansicht auf eine Anschlußebene (39f) im Bereich einer Eckzone (36f) eines Gerätesockels (19f) liegt, welche durch eine nicht rechtwinklig an benachbarte Außenseiten (31f) anschliessende Zwischenfläche (36f) gebildet ist und daß vorzugsweise mindestens ein Anschlußelement (23f) und/oder eine Stirnseite (31f) eines Gerätesockels (19f) in der Arbeitslage im Abstand außerhalb der Außenseite des Wärmegerätes (4f) liegt.

9. Gerät nach einem der vorhergehenden Ansprüche, dadurch gekennzeichnet, daß ein Gerätesockel (19, 19f) mindestens zwei Sockelabschnitte (30, 32, bzw. 30f, 32f) bildet, bzw. wenigstens einen mit einer Eingriffsseite (31) für den Eingriff in das Wärmegerät (4) ausgebildeten Ansatz (21) eines Anschlußstückes (20) aufweist, im Bereich von dessen Eingriffsseite (31) mindestens ein Anschlußelement (23, 23b, 23c, 23d, 23e) für den elektrischen Anschluß wenigstens eines Anschlußteiles (41, 41a) des Wärmegerätes (4) zugänglich ist, daß insbesondere ein Anschlußstück (20, 20f) einen und im wesentlichen der übrige Gerätesockel (19, 19f) einen weiteren der Sockelabschnitte (30, 32 bzw. 30f, 32f) aus einem elektrischen Isolierwerkstoff bilden und daß vorzugsweise ein Steuerglied (3, 3f) quer sowie frei über die und/oder aus der Stirnseite (31, 31f) des Ansatzes (21, 21f) vorsteht.

10. Gerät nach einem der vorhergehenden Ansprüche, dadurch gekennzeichnet, daß wenigstens ein Anschlußelement (23, 23f) als Anschlußfahne in mindestens einer Richtung gegenüber einem Gerätesockel (19, 19f) lageveränderbar vorsteht, daß insbesondere das Gerät (1, 1f) eine in Arbeitslage einer Heizebene (10, 10f) zugekehrte und/oder durch eine Montageseite mindestens eines Sockelabschnittes (30, 32 bzw. 30f, 32f) eines Gerätesockels (19, 19f) gebildete Deckseite (38, 38f) aufweist, daß mehrere Anschlußelemente (23, 23f) in Ansicht auf die Deckseite (38, 38f) nebeneinander liegen und quer zur Deckseite (38, 38f) gegenüber einem Gerätesockel (19, 19f) bewegbar sind und daß vorzugsweise alle Anschlußelemente (23, 23f) auf einer Seite eines Steuergliedes (3, 3f) und/oder wenigstens zwei Anschlußelemente (23, 23f) etwa in einer gemeinsamen Ebene (39, 39f) liegen.

11. Gerät nach einem der vorhergehenden Ansprüche, dadurch gekennzeichnet, daß im wesentlichen alle Anschlußelemente (23, 23f) über jeweils mindestens einen langgestreckten Verbindungsleiter (46, 52 bzw. 46f, 52f) in wenigstens ein Anschlußglied (49, 51, 53, 72 bzw. 49f, 51f) für eine Geräteleitung übergehen sowie im wesentlichen alle Verbindungsleiter (46, 52 bzw. 46f, 52f) innerhalb eines Gerätesockels (19, 19f) liegen, daß insbesondere alle Anschlußglieder (49, 51, 53 bzw. 49f, 51f) im Abstand von einer Stirnseite (31, 31f) an einer quer zu dieser liegenden äußeren Anschlußseite (50, 50f) eines Gerätesockels (19, 19f) für den Anschluß von Geräteleitungen zugänglich sind und daß vorzugsweise der jeweilige Verbindungsleiter (46, 52) mit mindestens einem zugehörigen Anschlußelement (23) und/oder einem zugehörigen Anschlußglied (49, 51, 53) einteilig als Stanzteil aus Blech oder dgl. ausgebildet ist.

12. Gerät nach einem der vorhergehenden Ansprüche, dadurch gekennzeichnet, daß mindestens ein Anschlußelement (23, 23f) im wesentlichen versenkt in wenigstens einen Sockelabschnitt (30, 32 bzw. 30f, 32f) eines Gerätesockels (19, 19f) eingreift, daß insbesondere der jeweilige Verbindungsleiter (46, 52 bzw. 46f, 52f) einschließlich wenigstens eines Basisabschnittes des zugehörigen Anschlußgliedes (49, 51, 53 bzw. 49f, 51f) in mindestens einer eng an diesen angepaßten, zwei Sockelabschnitte (30, 32 bzw. 30f, 32f) durchsetzenden Öffnung (47, 47f) liegt und daß vorzugsweise ein Anschlußelement (23, 23f) mit einem Verbindungsleiter (46, 52 bzw. 46f, 52f) und einem Anschlußglied (49, 51, 53 bzw. 49f, 51f) in Ansicht auf eine Anschlußebene (39, 39f) einen mindestens einmal abgewinkelten Bauteil bildet.

13. Gerät nach einem der vorhergehenden Ansprüche, dadurch gekennzeichnet, daß ein Gerätesockel (19, 19f) mindestens einen Schalter (24, 25 bzw. 24f, 25f), wie einen Leistungs-Schnappschalter für das Wärmegerät (4, 4f) und/oder einen Signal-Schnappschalter, trägt, daß ein Anschlußelement (23, 23f) über einen Verbindungsleiter (46, 46f) mit einem feststehenden Kontaktbauteil eines Schalters (24, 24f) verbunden ist und daß vorzugsweise alle Anschlußelemente (23, 23f), Verbindungsleiter (46, 52 bzw. 46f, 52f) sowie Anschlußglieder (49, 51, 53 bzw. 49f, 51f) auf einer Seite einer zu einer Anschlußebene (39, 39f) quer liegenden Axialebene (40, 40f) eines im wesentlichen feststehend an mindestens einem Sockelabschnitt (30, 32 bzw. 30f, 32f) gelagerten Steuergliedes (3, 3f) angeordnet sind, wobei insbesondere alle Verbindungsleiter (46, 52 bzw. 46f, 52f) im wesentlichen auf einer Seite einer zum Steuerglied (3, 3f) quer liegenden Schalterebene des am nächsten bei einer Stirnseite (31, 31f) liegenden Schalters (24, 25f) vorgesehen sind.

14. Gerät nach einem der vorhergehenden Ansprüche, dadurch gekennzeichnet, daß mindestens ein an wenigstens einem Sockelabschnitt (30, 32 bzw. 30f, 32f) befestigter Bauteil, insbesondere mindestens ein Anschlußelement (23, 23f), mindestens ein Anschlußglied (49, 51, 53, 55 bzw. 49f, 51f, 55f), mindestens ein Basiskörper eines Schalters (24, 25 bzw. 24f, 25f), mindestens eine Halterung (22, 22f) für einen Fühler (3, 3f) oder dgl. einen im wesentlichen einteilig mit diesem Bauteil ausgebildeten und in eine Aufnahmeöffnung wenigstens eines der Sockelabschnitte (30, 32 bzw. 30f, 32f) eingreifenden Befestigungsansatz aufweist und daß vorzugsweise mindestens ein Befestigungsansatz als Verformungskörper bzw. Schränklasche (67, 67f) und/oder als Krallstecker ausgebildet ist.

15. Gerät nach einem der vorhergehenden Ansprüche, dadurch gekennzeichnet, daß mindestens ein für den Anschluß einer Geräteleitung vorgesehenes Anschlußglied (72) eines Gerätesockels (19e) durch mindestens einen Schenkel eines mehrfach abgewinkelten Anschlußkörpers (70) gebildet ist, der mit einem von dem Anschlußglied (72) gesonderten Befestigungsschenkel (69) leitend befestigt ist, und daß vorzugsweise über die Anschlußseite (50e) des Gerätesockels (19e) mindestens eine Flachzunge (49e, 51e, 53e) vorsteht, an deren einer Flachseite der ebenfalls flach plattenförmige sowie von einer Abwinkelung ausgehende Befestigungsschenkel (69) flächig befestigt ist.

16. Gerät nach einem der vorhergehenden Ansprüche, dadurch gekennzeichnet, daß das Gerät (1, 1f) eine Baueinheit mit einem Tragkörper (5, 5f) des Wärmegerätes (4, 4f) bildet und ein Gerätesockel (19, 19f) im Abstand außerhalb einer äußeren Umfangsfläche des Tragkörpers (5, 5f) liegt sowie mit mindestens einer äußeren Stirnseite (31, 31f) einen Montagespalt für mindestens ein Befestigungsglied (56f) begrenzt und daß vorzugsweise ein aus druckfestem Werkstoff bestehender Grundkörper (8) einteilig mit wenigstens einem als Spannglied ausgebildeten Befestigungsglied (56), wie einer Schränklasche, für mindestens einen Sockelabschnitt (30, 32) ausgebildet ist.

17. Gerät nach einem der vorhergehenden Ansprüche, dadurch gekennzeichnet, daß mindestens ein Anschlußelement (23, 23f) zur unmittelbaren, zwischengliedfreien Verbindung mit einem Ende eines Heizwiderstandes (13, 13f) des Wärmegerätes (4, 4f) ausgebildet ist, dessen jeweiliger, mit dem Anschlußelement (23, 23f) zu verbindender Anschlußteil (41, 41f) vorzugsweise einteilig mit dem zugehörigen übrigen Heizwiderstand (13, 13f) ausgebildet ist, wobei insbesondere das Anschlußelement (23, 23f) und/oder der Anschlußteil (41, 41f) eine im wesentlichen ebene Anschlußfläche aufweist.

18. Gerät nach einem der vorhergehenden Ansprüche, dadurch gekennzeichnet, daß ein Gehäuse-Deckel (59) für mindestens einen Sockelabschnitt (30, 32) gegenüber diesem durch Eingriff in das Wärmegerät (4) lagegesichert ist, daß insbesondere der Deckel (59) wenigstens teilweise blattfederartig dünn ausgebildet ist sowie in mindestens einen Schlitz (62) des Wärmegerätes (4) eingreift und daß vorzugsweise der Deckel (59) und/oder mindestens einer der Sockelabschnitte (30, 32) durch eine Schnappverbindung (61) mit sowie gegenüber dem Tragkörper (5) lagegesichert verbunden ist.

## Revendications

1. Appareil de détection de température sur une unité d'appareil chauffant (4), qui détermine une délimitation extérieure d'une plage de travail, avec au moins un socle d'appareil (19, 19f) qui présente des côtés extérieurs, et parmi eux au moins un côté frontal (31, 31f) qui, dans la position de travail du socle pour le raccordement à au moins un utilisateur de l'unité d'appareil chauffant (4), est disposé au plus près de la plage de travail de l'unité d'appareil chauffant (4, 4f), le ou chaque socle d'appareil (19, 19f) portant au moins un élément de raccordement conducteur (23, 23f) pour la liaison de raccordement, menant directement dans l'unité d'appareil chauffant (4, 4f), avec au moins une partie de raccordement (41, 41f) du ou de chaque utilisateur, tel qu'une résistance de travail (13, 13f), situé à l'intérieur des délimitations extérieures de l'unité d'appareil chauffant (4, 4f), **caractérisé** en ce que, pour une liaison facilement accessible de l'appareil (1) avec l'unité d'appareil chauffant (4), au moins un élément de raccordement (23, 23f) est, dans la position de travail du ou de chaque socle d'appareil (19, 19f), accessible au moins dans la région du côté frontal (31, 31f) du ou de chaque socle d'appareil (19, 19f) afin de réaliser la liaison de raccordement avec l'utilisateur.

2. Appareil selon la revendication 1, **caractérisé** en ce qu'au moins un socle d'appareil (19, 19f) porte au moins un organe de commande (3, 24, 25 ou 3f, 24f, 25f), tel qu'un palpeur (3, 3f), un commutateur (24, 25 ou 24f, 25f) ou analogue, en ce que, notamment, un socle d'appareil (19, 19f) constitue une unité de construction préassemblée avec un corps de raccordement essentiellement unique (20, 20f) de l'appareil chauffant (4, 4f), et en ce que, de préférence, un socle d'appareil (19, 19f) est réalisé au moins pour partie d'un seul tenant avec un corps de raccordement(20, 20f), et/ou au moins un élément de raccordement (23, 23f) fait librement saillie, sensiblement sous forme de bras, d'un socle d'appareil (19, 19f).

3. Appareil selon la revendication 1 ou 2, **caractérisé** en ce qu'au moins un élément de raccordement (23, 23f) et au moins un organe de raccordement (49, 53 ou 49f) pour une ligne d'appareil sont directement reliés en conduction sans plots d'interruption à l'intérieur d'un socle d'appareil (19, 19f), en ce que, notamment, au moins un élément de raccordement (23, 23f) et au moins un organe de raccordement associé (53, 49f) sont décalés l'un par rapport à l'autre transversalement à un plan de raccordement (39, 39f), et en ce que, de préférence, au moins un élément de raccordement (23, 23f) et au moins un organe de raccordement associé (49, 53 ou 49f) sont mutuellement reliés en conduction au moyen d'un conducteur de liaison (52, 52f) situé transversalement à un plan de raccordement (39, 39f), et/ou sont installés par des côtés essentiellement mutuellement opposés d'un socle d'appareil (19, 19f).

4. Appareil selon une des revendications précédentes, **caractérisé** en ce qu'au moins un élément de raccordement (23, 23f) se trouve plus prêt d'un côté frontal (31, 31f) d'un socle d'appareil (19, 19f) que du côté opposé, en ce que, notamment, au moins un élément de raccordement (23, 23f) dépasse au moins jusqu'à ou jusqu'au-dessus d'un côté frontal (31 ou 31f) d'un socle d'appareil (19, 19f), et en ce que, de préférence, au moins deux éléments de raccordement (23, 23f) se trouvent mutuellement décalés transversalement à un plan de raccordement médian (39, 39f), et/ou dépassent avec des ampleurs différentes d'au moins un côté extérieur (31 ou 31f, 36f) d'un socle d'appareil (19, 19f).

5. Appareil selon une des revendications précédentes, **caractérisé** en ce qu'au moins deux éléments de raccordement (23, 23f) se trouvent, en développement longitudinal, environ parallèles entre eux, en ce que, notamment, au moins deux éléments de raccordement (23, 23f) sont installés par des côtés essentiellement mutuellement opposés dans un socle d'appareil (19, 19f), et en ce que, de préférence, au moins deux éléments de raccordement (23, 23f) se trouvent directement voisins, sans autres conducteurs électriques intercalés, par rapport à un plan de raccordement (39, 39f) et sur un côté frontal (31, 31f) du socle d'appareil (19, 19f).

6. Appareil selon une des revendications précédentes, **caractérisé** en ce que sensiblement tous les éléments de raccordement (23, 23f) et/ou organes de raccordement (49, 51, 53, 55 ou 49f, 51f, 55f) pour des lignes d'appareil sont approximativement parallèles à un plan de raccordement (39, 39f), en ce que, notamment, au moins un organe de raccordement (49, 51, 53, 55 ou 49f, 51f, 55f) se trouve, par rapport à un plan de raccordement (39, 39f), sur au moins un côté d'un socle d'appareil (19, 19f) qui est transversal à un côté frontal (31, 31f), et en ce que, de préférence, au moins un élément de raccordement (23, 23f) est prévu en angle par rapport à au moins un organe de raccordement (49, 51, 53, 55 ou 49f, 51f, 55f).

7. Appareil selon une des revendications précédentes, **caractérisé** en ce qu'au moins un socle d'appareil (19, 19f) présente au moins un organe de commande (3, 3f) dépassant d'un côté extérieur (31, 31f), en ce que, notamment, un organe de commande (3, 3f) et au moins un élément de raccordement (23, 23f) se trouvent, par rapport à un plan de raccordement (39, 39f), sensiblement sur un côté extérieur commun (31, 31f) d'un socle d'appareil (19, 19f) ou encore en angle aigu l'un par rapport à l'autre, et en ce que, de préférence, au moins un élément de raccordement (23, 23f) et un organe de commande (3, 3f) dépassant librement en forme de tige sont montés sur un socle d'appareil (19, 19f) par les mêmes côtés et/ou par des côtés essentiellement mutuellement opposés.

8. Appareil selon une des revendications précédentes, **caractérisé** en ce qu'au moins un élément de raccordement (23f) s'étend longitudinalement, par rapport à un plan de raccordement (39f), en oblique par rapport à au moins un côté frontal (31f) d'au moins un socle d'appareil (19f), en ce que, notamment, au moins un élément de raccordement (23f) se trouve, par rapport à un plan de raccordement (39f), dans la région d'une zone de coin (36f) d'un socle d'appareil (19f) qui est formée par une face intermédiaire (36f) ne se raccordant pas en angle droit à des côtés extérieurs voisins (31f), et en ce que, de préférence, au moins un élément de raccordement (23f) et/ou un côté frontal (31f) d'un socle d'appareil (19f) se trouve, dans la position de travail, à distance en dehors du côté extérieur de l'appareil chauffant (4f).

9. Appareil selon une des revendications précédentes, **caractérisé** en ce qu'un socle d'appareil (19, 19f) forme au moins deux parties de socle (30, 32 ou 30f, 32f), ou encore présente au moins un appendice (21), réalisé avec un côté d'engagement (31) pour l'engagement dans l'appareil chauffant (4), d'une pièce de raccordement (20), au moins un élément de raccordement (23, 23b, 23c, 23d, 23e) étant accessible dans la région du côté d'engagement (31) en vue du raccordement électrique d'au moins une partie de raccordement (41, 41a) de l'appareil chauffant (4), en ce que, notamment, une pièce de raccordement (20, 20f) forme l'une, et essentiellement le reste du socle d'appareil (19, 19f) l'autre des parties de socle (30, 32 ou 30f, 32f) réalisées en un matériau électriquement isolant, et en ce que, de préférence, un organe de commande (3, 3f) dépasse transversalement ainsi que librement au-dessus et/ou hors du côté frontal (31, 31f) de l'appendice (21, 21f).

10. Appareil selon une des revendications précédentes, **caractérisé** en ce qu'au moins un élément de raccordement (23, 23f), en tant que talon de raccordement, dépasse, avec possibilité de modification de position, dans au moins une direction par rapport à un socle d'appareil (19, 19f), en ce que, notamment, l'appareil (1, 1f) présente un côté de recouvrement (38, 38f) tourné en position de travail vers un plan de chauffage (10, 10f) et/ou formé par un côté de montage d'au moins une partie de socle (30, 32 ou 30f, 32f) d'un socle d'appareil (19, 19f), en ce que plusieurs éléments de raccordement (23, 23f) se trouvent les uns à côté des autres par rapport au côté de recouvrement (38, 38f) et peuvent être déplacés transversalement au côté de recouvrement (38, 38f) par rapport à un socle d'appareil (19, 19f), et en ce que, de préférence, tous les éléments de raccordement (23, 23f) se trouvent sur un côté d'un organe de commande (3, 3f), et/ou au moins deux éléments de raccordement (23, 23f) se trouvent environ dans un plan commun (39, 39f).

11. Appareil selon une des revendications précédentes, **caractérisé** en ce que sensiblement tous les éléments de raccordement (23, 23f) se raccordent par l'intermédiaire d'au moins un conducteur de liaison oblong respectif (46, 52 ou 46f, 52f) à au moins un organe de raccordement (49, 51, 53, 72 ou 49f, 51f) pour une ligne d'appareil, et sensiblement tous les conducteurs de liaison (46, 52 ou 46f, 52f) se trouvent à l'intérieur d'un socle d'appareil (19, 19f), en ce que, notamment, tous les organes de raccordement (49, 51, 53 ou 49f, 51f) sont accessibles à distance d'un côté frontal (31, 31f) en vue du raccordement de lignes d'appareil, sur un côté de raccordement extérieur (50, 50f) d'un socle d'appareil (19, 19f) qui est transversal à ce côté frontal, et en ce que, de préférence, le conducteur de liaison respectif (46, 52) est réalisé d'un seul tenant, sous forme de pièce découpée en tôle ou analogue, avec au moins un élément de raccordement associé (23) et/ou un organe de raccordement associé (49, 51, 53).

12. Appareil selon une des revendications précédentes, **caractérisé** en ce qu'au moins un élément de raccordement (23, 23f) s'engage sensiblement en renfoncement dans au moins une partie de socle (30, 32 ou 30f, 32f) d'un socle d'appareil (19, 19f), en ce que, notamment, le conducteur de liaison respectif (46, 52 ou 46f, 52f) se trouve, y compris au moins une partie de base de l'organe de raccordement associé (49, 51, 53 ou 49f, 51f), dans au moins une ouverture (47, 47f) qui leur est étroitement adaptée et qui traverse deux parties de socle (30, 32 ou 30f, 32f), et en ce que, de préférence, un élément de raccordement (23, 23f) forme, avec un conducteur de liaison (46, 52 ou 46f, 52f) et un organe de raccordement (49, 51, 53 ou 49f, 51f), par rapport à un plan de raccordement (39, 39f), une pièce au moins une fois coudée.

13. Appareil selon une des revendications précédentes, **caractérisé** en ce qu'un socle d'appareil (19, 19f) porte au moins un commutateur (24, 25 ou 24f, 25f), tel qu'un commutateur de puissance à déclic pour l'appareil chauffant (4, 4f) et/ou un commutateur de signalisation à déclic, en ce qu'un élément de raccordement (23, 23f) est relié par l'intermédiaire d'un conducteur de liaison (46, 46f) à un élément de contact fixe d'un commutateur (24, 24f), et en ce que, de préférence, tous les éléments de raccordement (23, 23f), conducteurs de liaison (46, 52 ou 46f, 52f) et organes de raccordement (49, 51, 53 ou 49f, 51f) sont disposés sur un côté d'un plan axial (40, 40f), transversal à un plan de raccordement (39, 39f), d'un organe de commande (3, 3f) monté essentiellement fixement sur au moins une partie de socle (30, 32 ou 30f, 32f), tous les conducteurs de liaison (46, 52 ou 46f, 52f) étant notamment essentiellement prévus sur un côté d'un plan de commutation, transversal à l'organe de commande (3, 3f), du commutateur (24, 25f) situé au plus près d'un côté frontal (31, 31f).

14. Appareil selon une des revendications précédentes, **caractérisé** en ce qu'au moins une pièce fixée sur au moins une partie de socle (30, 32 ou 30f, 32f), notamment au moins un élément de raccordement (23, 23f), au moins un organe de raccordement (49, 51, 53, 55 ou 49f, 51f, 55f), au moins un corps de base d'un commutateur (24, 25 ou 24f, 25f), au moins un support (22, 22f) pour un palpeur (3, 3f) ou analogue, présente un appendice de fixation réalisé essentiellement d'un seul tenant avec cette pièce et s'engageant dans une ouverture réceptrice d'au moins une des parties de socle (30, 32 ou 30f, 32f), et en ce que, de préférence, au moins un appendice de fixation est conçu comme corps de déformation ou encore comme patte à contourner (67, 67f), et/ou comme connecteur à griffe.

15. Appareil selon une des revendications précédentes, **caractérisé** en ce qu'au moins un organe de raccordement (72) d'un socle d'appareil (19e), prévu pour le raccordement d'une ligne d'appareil, est formé par au moins une branche d'un corps de raccordement (70) plusieurs fois coudé, corps qui est fixé en conduction par une branche de fixation (69) distincte de l'organe de raccordement (72), et en ce que, de préférence, au moins une languette plate (49e, 51e, 53e) dépasse du côté de raccordement (50e) du socle d'appareil (19e), la branche de fixation (69), partant d'un coude et en forme de plaque pareillement plate, étant fixée à plat sur un côté plat de cette languette.

16. Appareil selon une des revendications précédentes, **caractérisé** en ce que l'appareil (1, 1f) forme une unité de construction avec un corps porteur (5, 5f) de l'appareil chauffant (4, 4f), et un socle d'appareil (19, 19f) se trouve à distance en dehors d'une face circonférentielle extérieure du corps porteur (5, 5f) et délimite, avec au moins un côté frontal extérieur (31, 31f), une fente de montage pour au moins un organe de fixation (56f), et en ce que, de préférence, un corps de base (8) réalisé en matériau résistant à la pression est réalisé d'un seul tenant avec au moins un organe de fixation (56) conçu comme organe de serrage, tel qu'une patte à contourner, pour au moins une partie de socle (30, 32).

17. Appareil selon une des revendications précédentes, **caractérisé** en ce qu'au moins un élément de raccordement (23, 23f) est conçu pour la liaison directe, sans organe intermédiaire, avec une extrémité d'une résistance chauffante (13, 13f) de l'appareil chauffant (4, 4f), dont la partie de raccordement respective (41, 41f), à relier à l'élément de raccordement (23, 23f), est de préférence réalisée d'un seul tenant avec le reste de la résistance chauffante (13, 13f), l'élément de raccordement (23, 23f) et/ou la partie de raccordement (41, 41f) présentant notamment une face de raccordement essentiellement plane.

18. Appareil selon une des revendications précédentes, **caractérisé** en ce qu'un couvercle de boîtier (59) pour au moins une partie de socle (30, 32) est bloqué en position par rapport à cette dernière par engagement dans l'appareil chauffant (4), en ce que, notamment, le couvercle (59) est réalisé au moins partiellement mince à la manière d'un ressort à lame et s'engage dans au moins une fente (62) de l'appareil chauffant (4), et en ce que, de préférence, le couvercle (59) et/ou au moins une des parties de socle (30, 32) est assemblé par un assemblage à enclenchement (61) au corps porteur (5) en étant bloqué en position par rapport à ce dernier.

## Claims

1. A temperature detector on a heating appliance unit (4), said unit dictating an outer definition of a working area, including at least one detector base (19, 19f), said detector base comprising outer sides of which at least one face end side (31, 31f) is arranged in its working position for connecting to at least one consumer of said heating appliance unit (4) as well as being suitable for operation or the like nearest to the working position of said heating appliance unit (4, 4f), at least one said detector base (19, 19f) mounting at least one conducting terminal element (23, 23f) for terminal connection, leading directly into said heating appliance unit (4, 4f), of at least one terminal (41, 41f) of said at least one consumer located within the -outer definitions of said heating appliance unit (4, 4f), such as a working resistor (13, 13f) wherein for facilitated connection of said detector (1) to said heating appliance unit (4) at least one terminal element (23, 23f) is accessible in the working position of said at least one detector base (19, 19f) at least in the region of said face end side (31, 31f) of said at least one detector base (19, 19f) for producing the terminal connection to said consumer.

2. The detector as set forth in claim 1, wherein at least one said detector base (19, 19f) mounts at least one control member (3, 24, 25 or 3f, 24f, 25f) such as a sensor (3, 3f), a switch (24, 25 or 24f, 25f) or the like, more particularly one detector base (19, 19f) forming a preassembled unit with substantially a sole terminal body (20, 20f) of said heating appliance (4, 4f) and preferably one said detector base (19, 19f) being configured at least in part integrally with one terminal body (20, 20f) and/or at least one said terminal element (23, 23f) protruding freely exposed from a detector base (19, 19f) substantially as an arm.

3. The detector as set forth in claim 1 or 2, wherein at least one said terminal element (23, 23f) and at least one terminal member (49, 53 or 49f) are directly communicatingly connected to each other for a power lead within a detector base (19, 19f) free of interrupting contacts, more particularly at least one said terminal element (23, 23f) and at least one corresponding terminal member (53, 49f) being mutually offset transversely to a terminal plane (39, 39f) and at least one said corresponding terminal member (49, 53 or 49f) being communicatingly connected to each other via a lead (52, 52f) located transversely to a terminal plane (39, 39f) and/or being inserted from sides of a detector base (19, 19f) substantially facing away from each other.

4. The detector as set forth in any of the preceding claims, wherein at least one said terminal element (23, 23f) is located nearer to a face end side (31, 31f) of a detector base (19, 19f) than to a side facing away therefrom, more particularly at least one said terminal element (23, 23f) protruding at least up to or beyond a face end side (31 or 31f) of a detector base (19, 19f) and preferably at least two said terminal elements (23, 23f) being located transversely to a middle terminal plane (39, 39f) offset to each other and/or protruding differingly far beyond at least one outer side (31 or 31f, 36f) of a detector base (19, 19f).

5. The detector as set forth in any of the preceding claims, wherein at least two said terminal elements (23, 23f) are located elongated roughly parallel to each other, more particularly at least two said terminal elements (23, 23f) being inserted from sides substantially facing away from each other into a detector base (19, 19f) and preferably at least two said terminal elements (23, 23f) as viewed from a terminal plane (39, 39f) and from a face end side (31, 31f) of said detector base (19, 19f) being located directly juxtaposed with no intermediate further electrical conductors.

6. The detector as set forth in any of the preceding claims, wherein, substantially all said terminal elements (23, 23f) and/or terminal members (49, 51, 53, 55 or 49f, 51f, 55f) for power leads are located roughly parallel to a terminal plane (39, 39f), more particularly at least one said terminal member (49, 51, 53, 55 or 49f, 51f, 55f) as viewed from a terminal plane (39, 39f) being located on at least one side of a detector base (19, 19f) located transversely to a face end side (31, 31f) and preferably at least one said terminal element (23, 23f) being provided at an angle to at least one said terminal member (49, 51, 53, 55 or 49f, 51f, 55f).

7. The detector as set forth in any of the preceding claims, wherein, at least one said detector base (19, 19f) comprises at least one said control member (3, 3f) protruding beyond one outer side (31, 31f), more particularly one said control member (3, 3f) and at least one said terminal element (23, 23f) as viewed from a terminal plane (39, 39f) being located substantially on one common outer side (31, 31f) of a detector base (19, 19f) at an acute angle to each other and preferably at least one said terminal element (23, 23f) and one rod shaped freely protruding control member (3, 3f) being mounted on a detector base (19, 19f) from the same sides and/or from sides substantially facing away from each other.

8. The detector as set forth in any of the preceding claims, wherein at least one said terminal element (23f) as viewed from a terminal plane (39f) is elongated inclined to at least one said face end side (31f) of at least one said detector base (19f), more particularly at least one said terminal element (23f) as viewed from a terminal plane (39f) being located in the region of a corner zone (36f) of a detector base (19f), said corner zone being formed by an intermediate surface area (36f) adjoining not at right angles to adjacent outer sides (31f) and preferably at least one said terminal element (23f) and/or one face end side (31f) of a detector base (19f) being located in the working position spaced away outside of the outer side of said heating appliance (4f).

9. The detector as set forth in any of the preceding claims, wherein a detector base (19, 19f) forms at least two base portions (30, 32, or 30f, 32f) or comprises at least one tab (21) of a terminal (20) configured with an engaging side (31) for engaging said heating appliance (4), in the region of said engaging side (31) at least one terminal element (23, 23b, 23c, 23d, 23e) being accessible for the electrical connection of at least one terminal part (41, 41a) of said heating appliance (4), more particularly one terminal (20, 20f) forming one base portion and substantially said other detector base (19, 19f) forming a further base portion (30, 32 or 30f, 32f) of an electrically insulating material and preferably one control member (3, 3f) protruding transversely as well as freely beyond said face end side (31, 31f) and/or from thereof of said tab (21, 21f).

10. The detector as set forth in any of the preceding claims, wherein at least one said terminal element (23, 23f) protrudes as a terminal tag in at least one direction with respect to one detector base (19, 19f) positionally variable, more particularly said detector (1, 1f) comprising a covering side (38, 38f) formed facing in the working position of a heating plane (10, 10f) and/or by an assembly side of at least one base portion (30, 32 or 30f, 32f) of a detector base (19, 19f), several terminal elements (23, 23f) as viewed from the covering side (38, 38f) being located juxtaposed and movable transversely to said covering side (38, 38f) with respect to a detector base (19, 19f) and preferably all terminal elements (23, 23f) being located on one side of a control member (3, 3f) and/or at least two said terminal elements (23, 23f) being located roughly in a common plane (39, 39f).

11. The detector as set forth in any of the preceding claims, wherein substantially all said terminal elements (23, 23f) translate in each case via at least one elongated lead (46, 52 or 46f, 52f) into at least one terminal member (49, 51, 53, 72 or 49f, 51f) for a power lead and substantially all leads (46, 52 or 46f, 52f) are located within a detector base (19, 19f), more particularly all said terminal members (49, 51, 53, 72 or 49f, 51f) being accessible spaced away from a face end side (31, 31f) at an outer terminal side (50, 50f) of a detector base (19, 19f) located transversely to said face end side (31, 31f) for connecting power leads and preferably each lead (46, 52) in each case being configured with at least one corresponding terminal element (23) and/or a corresponding terminal member (49, 51, 53) integrally as a stamped part of sheet metal or the like.

12. The detector as set forth in any of the preceding claims, wherein at least one terminal element (23, 23f) engages substantially recessed in at least one base portion (30, 32 or 30f, 32f) of a detector base (19, 19f), more particularly the corresponding lead (46, 52 or 46f, 52f) in each case including at least one base portion of the corresponding terminal member (49, 51, 53 or 49f, 51f) being located in at least one opening (47, 47f) passing through two said base portions (30, 32 or 30f, 32f) closely adapted thereto and preferably one terminal element (23, 23f) with a lead (46, 52 or 46f, 52f) and a terminal member (49, 51, 53 or 49f, 51f) forming as viewed from a terminal plane (39, 39f) a component downswept at least once.

13. The detector as set forth in any of the preceding claims, wherein one said detector base (19, 19f) mounts at least one switch (24, 25 or 24f, 25f) such as a snap-action power switch for said heating appliance (4, 4f) and/or a snap-action signal switch, one said terminal element (23, 23f) being connected via a lead (46, 46f) to a fixed contact component of a switch (24, 24f) and preferably all terminal elements (23, 23f), leads (46, 52 or 46f, 52f) as well as terminal members (49, 51, 53 or 49f, 51f) being arranged on one side of an axial plane (40, 40f), located transversely to a terminal plane (39, 39f), of a control member (3, 3f) mounted substantially fixed to at least one base portion (30, 32 or 30f, 32f), more particularly all leads (46, 52 or 46f, 52f) being provided substantially on one side of a switch plane, located transversely to said control member (3, 3f), of the switch (24, 25f) located nearest to a face end side (31, 31f).

14. The detector as set forth in any of the preceding claims, wherein at least one component secured to at least one base portion (30, 32 or 30f, 32f), more particularly at least one terminal element (23, 23f), at least one terminal member (49, 51, 53, 55 or 49f, 51f, 55f), at least one base body of a switch (24, 25 or 24f, 25f), at least one mount (22, 22f) for a sensor (3, 3f) or the like comprises a fastener tab configured substantially integrally with said component and engaging in a receiving opening of at least one of said base portions (30, 32 or 30f, 32f) and preferably at least one fastener tab being configured as a deformation body or compliance strap (67, 67f) and/or as a claw connector.

15. The detector as set forth in any of the preceding claims, wherein at least one terminal member (72) of a detector base (19e) provided for connecting a power lead is formed by at least one leg of a multiply downswept terminal body (70) conductingly secured to a fastener leg (69) separate from said terminal member (72), and preferably at least one terminal blade (49e, 51e, 53e) protruding beyond the terminal side (50e) of said detector base (19e), to the one flat side of said terminal blade said fastener leg (69), likewise flat plate-shaped and emanating from a downsweep, being squarely secured.

16. The detector as set forth in any of the preceding claims, wherein said detector (1, lf) forms an assembly with a mounting body (5, 5f) of said heating appliance (4, 4f) and a detector base (19, 19f) is located spaced away outside of an outer circumferential surface area of said mounting body (5, 5f) as well as definining by at least one outer face end side (31, 31f) an assembly gap for at least one fastener member (56f) and preferably a base body (8) consisting of a non-compressible material being configured integrally with at least one fastener member (56) configured as a tensioning member, such as a compliance strap, for at least one base portion (30, 32).

17. The detector as set forth in any of the preceding claims, wherein at least one terminal element (23, 23f) is configured for directly connecting one end of a heating resistor (13, 13f) of said heating appliance (4, 4f) with no member inbetween, the terminal part (41, 41f) of said heating appliance to be connected in each case to said terminal element (23, 23f) being configured preferably integrally with said associated remaining heating resistor (13, 13f), more particularly said terminal element (23, 23f) and/or said terminal part (41, 41f) comprising a substantially flat terminal surface area.

18. The detector as set forth in any of the preceding claims, wherein a housing cover (59) for at least one base portion (30, 32) is securely positioned with respect to the latter by engaging said heating appliance (4), more particularly said cover (59) being configured partly as a kind of thin leaf spring and engaging in at least one slot (62) of said heating appliance (4) and preferably said cover (59) and/or at least one of said base portions (30, 32) being connected positionally located by a snap-action connection (61) to and with respect to said mounting body (5).
